# EUROPÄISCHE PATENTSCHRIFT

(11) **EP 2 423 384 B1**
(45) Veröffentlichungstag und Bekanntmachung des Hinweises auf die Patenterteilung: **09.10.2013**
(21) Anmeldenummer: 11004500.2
(22) Anmeldetag: 01.06.2011
(51) Int. Cl.: E01C 19/17

(54) **Einsprüheinrichtung für eine Baumaschine zur Bodenbearbeitung, Baumaschine mit einer Einsprüheinrichtung und Verfahren zum Betrieb einer Einsprüheirichtung**
Spray device for a construction machine for earth works, construction machine with a spray device and method for operating a spray device
Dispositif de pulvérisation pour un engin de traitement de sol, engin doté d'un dispositif de pulvérisation et procédé de fonctionnement d'un dispositif de pulvérisation

(30) Priorität: 23.08.2010 DE 102010035129
(43) Veröffentlichungstag der Anmeldung: 29.02.2012
(73) Patentinhaber: BOMAG GmbH, 56154 Boppard (DE)
(72) Erfinder: Heusinger, Jürgen, 56072 Koblenz (DE); Forster, Johannes, 56290 Sabershausen (DE); Nacke, Andreas, 56357 Dessighofen (DE)
(74) Vertreter: Lang, Friedrich

(56) Entgegenhaltungen:
- EP-A2- 0 860 551
- US-A- 3 782 634
- US-A1- 2003 194 273
- US-A1- 2008 193 215

## Beschreibung

Die Erfindung betrifft eine Einsprüheinrichtung für eine Baumaschine zur Bodenbearbeitung, eine Baumaschine mit einer solchen Einsprüheinrichtung sowie ein Verfahren zum Betrieb einer Einsprüheinrichtung.

Viele Baumaschinen, insbesondere Baumaschinen zum Bearbeiten von Böden oder Fahrbahnen, wie beispielsweise einer Kaltfräse für das Abfräsen von Fahrbahn- und Bodenbelägen, einem Stabilisierer zur Stabilisierung von nicht-tragfähigen Böden und einem Recycler zur Wiederherstellung reparaturbedürftiger Straßenbefestigungen, weisen Einsprüheinrichtungen auf, um die Staubentwicklung beim Arbeitsprozess zu reduzieren und/oder dem zu bearbeitenden Bodenmaterial Fluid, insbesondere Wasser, zum Erhalt gewünschter Eigenschaften zuzusetzen. Üblicherweise sind solche Baumaschinen mit einer Arbeitswalze versehen, mit der der Boden oder die Fahrbahn aufgebrochen und/oder durchmischt werden kann. Betrifft die Bearbeitung beispielsweise eine Asphalt- oder Betonfahrbahn, ist ein typischer Arbeitsvorgang das Abfräsen der Fahrbahn. Die Arbeitswalze ist bezüglich ihrer Zylinderachse horizontal unmittelbar oder mittelbar an einen Maschinenrahmen der Baumaschine gelagert und erstreckt sich quer zur Längsrichtung und Arbeitsrichtung der Baumaschine. Die Arbeitswalze ist ferner üblicherweise in einem zum Boden hin offenen Arbeitsraum gelagert, in dem die Arbeitswalze im Arbeitseinsatz rotiert und in Kontakt mit dem zu bearbeitenden Boden kommt. Zu den übrigen Seiten ist die Arbeitswalze üblicherweise abgeschirmt, beispielsweise von einer Schutzhaube oder einem Fräswalzenkasten. Durch die geschlossene Ausbildung des Arbeitsraums wird unter anderem verhindert, dass das von der um ihre Längsachse rotierenden Arbeitswalze abgefräste Material unkontrollierbar in die Umgebung der Baumaschine geschleudert wird. Der nach außen begrenzte Arbeitsraum dient ferner dem Materialtransport, um beispielsweise von der Fräswalze abgefrästes Material kontrolliert abtransportieren zu können. In einer weiteren Anwendung liegt die Aufgabe des Arbeitsraums darin, einen Mischraum zur Verfügung zu stellen, in dem das abgearbeitete Rohmaterial mit einem Zusatz vermischt werden kann, um beispielsweise eine Bodenbefestigung bzw. -stabilisierung zu erreichen. Typische Zusätze sind in diesem Zusammenhang beispielsweise hydraulische oder bituminöse Bindemittel oder Wasser.

Um dem Arbeitsraum ein Fluid im Arbeitsbetrieb zusetzen zu können, weist die Baumaschine eine Einsprüheinrichtung auf. Konkret umfasst die Einsprüheinrichtung üblicherweise eine Fluidabgabevorrichtung, über die jeweils das Fluid in den Arbeitraum einbringbar ist. Eine solche Fluidabgabevorrichtung kann beispielsweise ein Ventil und eine in den Arbeitsraum mündende Austrittsöffnung oder Austrittsdüse umfassen. Häufig ist der Teil der Fluidabgabevorrichtung, über den das Fluid in den Arbeitsraum austritt, im Inneren des Arbeitsraums angeordnet. Nachfolgend umfasst der Begriff Fluidabgabevorrichtung all diejenigen Mittel, die zur unmittelbaren Abgabe des Fluids in den Arbeitsraum vorhanden sind. Dabei handelt es sich somit wenigstens um eine geeignete Fluidaustrittsöffnung, beispielsweise eine Öffnung einer Düse. Die Fluidabgabevorrichtung weist ferner häufig ein Ventil oder ein vergleichbares Regulationsmittel auf. Dieses muss nicht zwingend eine bauliche Einheit mit der wenigstens einen Fluidaustrittsöffnung bilden. Wesentlich ist, dass das Regulationsmittel den Fluidstrom durch die Austrittsöffnung regulieren, beispielsweise freigeben und sperren, kann. Ferner ist ein Leitungssystem vorhanden, über das das Fluid zu der Fluidabgabevorrichtung hingeleitet wird. Das Leitungssystem kann optional weitere Komponenten umfassen, wie beispielsweise eine oder mehrere Pumpen, über die das Fluid vom Vorratsbehälter in das Leitungssystem und schließlich zur wenigstens einen Austrittsdüse hin gepumpt wird, Filter, Ventile, etc. Die Fluidversorgung der Baumaschine selbst erfolgt entweder über einen oder mehrere eigene mitgeführten Fluidtanks und/oder über eine Verbindung der Baumaschine mit einem geeigneten Tankfahrzeug. Auch kann die Baumaschine zur Versorgung des Arbeitsraums mit verschiedenen Fluids oder einem Fluidgemisch ausgebildet sein. Hierzu können beispielsweise mehrere Fluidtanks in die Baumaschine integriert sein oder geeignete Anschlüsse für ein Tankfahrzeug vorhanden sein.

Die Fluidmenge bzw. die Durchflussmenge Fluid, die dem zu bearbeitenden Bodenmaterial zugesetzt werden soll, kann je nach Anwendungsfall stark variieren. Eine gattungsgemäße Einsprüheinrichtung umfasst daher ferner eine Steuereinheit, die die Fluidzufuhr durch das Leitungssystem hin zur Fluidabgabevorrichtung steuert. Die Steuereinheit stellt somit die zentrale Regel- und Steuerkomponente der Einsprüheinrichtung dar und ist für die Steuerung der Einsprüheinrichtung bzw. der einzelnen Komponenten der Einsprüheinrichtung zuständig. Bei der Steuereinheit kann es sich beispielsweise konkret um einen entsprechend programmierten Mikrocontroller handeln, der über geeignete Signalverbindungen die entsprechenden Komponenten der Einsprüheinrichtung ansteuert. Die Steuereinheit kann ferner eine Eingabeeinheit umfassen, über die der Maschinenbediener Steuerparameter, wie beispielsweise Bodenbeschaffenheit, Förderleitung der Einsprüheinrichtung, Art des Fluids, etc., eingeben kann. Typische Steuerfunktionen, die von der Steuereinheit geregelt werden, sind beispielsweise das Ein- und Ausschalten der Fluidzufuhr bzw. einer entsprechenden Pumpe, die Regulation des Fluiddrucks bzw. der abgegebenen Fluidmenge pro Zeiteinheit, die durch die Fluidabgabevorrichtung austritt, bzw. die Durchflussmenge, die Art des Fluids, etc.

Ein typischer Anwendungsfall, bei dem das Einbringen eines Fluids in den Arbeitsraum der Baumaschine gewünscht ist, ist beispielweise das Vermengen des von der Arbeitswalze abgearbeiteten Materials im Arbeitsraum mit Wasser, um zusammen mit vorher auf den zu bearbeitenden Boden aufgebrachten Bindemitteln, wie beispielsweise Kalk, verbesserte Materialeigenschaften des Bodenmaterials zu erzielen. Alternativ oder ergänzend kann durch ein Anfeuchten des Bodenmaterials aber auch eine Reduktion der Staubentwicklung im Arbeitsbetrieb erreicht werden. Weitere beispielhafte Anwendungen sind das Einbringen bituminöser Bindemittel, das Erzeugen und Einbringen von Schaumbitumen, etc.
Die benötigten Fluidmengen können in Abhängigkeit von den Einsatzbedingungen jedoch stark variieren. Bei Recyclinganwendungen wird häufig beispielsweise vergleichsweise wenig Wasser (z. B. ca. 100 - 300 l/min) benötigt, wohingegen bei Stabilisierungsanwendungen beispielsweise bis zu 700 - 1000 l/min von der Einsprüheinrichtung in den Arbeitsraum gefördert werden sollen. Bei den üblichen Einsprüheinrichtungen ergeben sich daher über das gesamte Einsatzspektrum hinweg erhebliche Druckschwankungen bzw. ungenügende Dosiergenauigkeiten und eine ungleichmäßige Verteilung des Fluids im Arbeitsraum. Insbesondere bei niedrigen Drücken treten daher bei herkömmlichen Einsprüheinrichtungen häufig ungleichmäßige und somit unbefriedigende Verteilergebnisse auf. Darüber hinaus besteht insbesondere bei niedrigen Drücken die Gefahr, dass sich die Fluidabgabevorrichtung mit zu bearbeitendem Bodenmaterial zusetzt und daher für den weiteren Einsatz ausfällt.

Aus der US 2003/0194273 A1 ist ein Recycler bekannt, der eine Fluidabgabevorrichtung für eine Fräseinheit und eine weitere Fluidabgabeeinrichtung für eine in Arbeitsrichtung nachgeschaltete Mischereinheit vorsieht. Im Stand der Technik sind aus der US 3,782,634 A und der US 2008/0193215 A1 ferner Tankfahrzeuge mit einer Sprüheinrichtung bekannt, mit der eine Flüssigkeit auf der Bodenoberfläche verteilt werden kann. Die Sprüheinrichtungen können dabei Untereinheiten umfassen, mit denen eine optimierte Verteilung der Flüssigkeit auf der Bodenoberfläche hinsichtlich Menge und Weite möglich ist.

Die Aufgabe der Erfindung besteht somit darin, eine Einsprüheinrichtung für eine gattungsgemäße Baumaschine anzugeben, die ein gleichmäßiges Einbringen eines Fluids in den Arbeitsraum über einen breiten Förderbereich, d.h. von geringen Fluidmengen bis hin zu vergleichsweise hohen Fluidmengen pro Zeit und/oder Wegstrecke, kontinuierlich und zuverlässig gewährleistet. Darüber hinaus soll die Einsprüheinrichtung robust und ausfallsicher sein.

Die Lösung der Erfindung gelingt mit einer Einsprüheinrichtung zum Einbringen eines Fluids in den Arbeitsraum einer Baumaschine, mit einer Baumaschine mit einer solchen Einsprüheinrichtung und mit einem Verfahren zum Betrieb einer solchen Einsprüheinrichtung gemäß den unabhängigen Ansprüchen. Bevorzugte Weiterbildungen sind in den abhängigen Ansprüchen angegeben.

Erfindungsgemäß ist es vorgesehen, dass die Einsprüheinrichtung zum Einbringen eines Fluids in den Arbeitsraum einer Baumaschinen zum Bearbeiten von Böden oder Fahrbahnen wenigstens eine erste und wenigstens eine zweite Fluidabgabevorrichtung aufweist, über die jeweils das Fluid in den Arbeitsraum einbringbar ist. Die erste Fluidabgabevorrichtung ist dabei zur Abgabe einer größeren Fluidmenge als die zweite Fluidabgabevorrichtung bei einem festgelegten Betriebsdruck ausgebildet. Der festgelegte Betriebsdruck ist somit ein bestimmter Druck im Betrieb der Einsprüheinrichtung, beispielsweise im Leitungssystem vor der wenigstens ersten und der wenigstens zweiten Fluidabgabevorrichtung oder einem bestimmten Abschnitt im Leitungssystem. Bei diesem Vergleichsdruck geben die wenigstens erste und die wenigstens zweite Fluidabgabevorrichtung unterschiedliche Fluidmengen in den Arbeitsraum ab. Bezogen auf diesen Vergleichsdruck ist die wenigstens erste Fluidabgabevorrichtung somit leistungsfähiger als die wenigstens zweite Fluidabgabevorrichtung und gibt bei gleichem Betriebsdruck ein größeres Fluidvolumen pro Zeiteinheit in den Arbeitsraum ab als die wenigstens zweite Fluidabgabevorrichtung. Es versteht sich von selbst, dass der hier relevante Betriebsdruck nur an solchen Stellen in der Einsprüheinrichtung vorherrscht, an dem sich der Fluiddruck in Abhängigkeit von der im Leitungssystem geförderten Fluidmenge verändert bzw. mit steigender Fördermenge ansteigt und umgekehrt. Hierzu wird insbesondere auf den Fluiddruck im Leitungssystem zwischen der Pumpe und der wenigstens ersten und der wenigstens zweiten Fluidabgabevorrichtung zurück gegriffen. Wesentlich für die erfindungsgemäße Ausbildung der Einsprüheinrichtung ist somit, dass die Einsprüheinrichtung wenigstens zwei Fluidabgabevorrichtungen aufweist, die sich in ihrer Leistungsfähigkeit voneinander unterscheiden. Die "große" Fluidabgabevorrichtung ermöglicht es, bei dem bestimmten Betriebsdruck, beispielsweise bei einem bar, ein wesentlich größeres Fluidvolumen in den Arbeitsraum abzugeben als die "kleinere" zweite Fluidabgabevorrichtung bei eben diesem Betriebsdruck. Es versteht sich von selbst, dass beide Fluidabgabevorrichtungen mehr Fluid in den Arbeitsraum abgeben, wenn der Betriebsdruck gesteigert wird. Allerdings fließt stets ein größeres Volumen bei vergleichbaren Betriebsdruck durch die größere erste Fluidabgabevorrichtung. Die erfindungsgemäße Einsprüheinrichtung umfasst mit anderen Worten somit eine "Hochleistungs-Fluidabgabevorrichtung" für die Abgabe großer Fluidvolumen pro Zeiteinheit in den Arbeitsraum und eine "Niedrigleistungs-Fluidabgabevorrichtung" für im Vergleich zur Hochleistungs-Fluidabgabevorrichtung niedrigere Fluidabgaben pro Zeiteinheit in den Arbeitsraum. Damit kann in einem kleineren Bereich des Betriebsdruckes ein besonders breites Spektrum bzw. ein besonders breiter Bereich an in den Arbeitsraum dosierbarem Fluidvolumen pro Zeiteinheit zuverlässig abgedeckt werden. Wird der Eintrag einer nur niedrigen Fluidmenge benötigt, erfolgt das Einbringen des Fluids in den Arbeitsraum bevorzugt über die zweite Fluidabgabevorrichtung und bei einem erhöhten Fluidbedarf über die erste Fluidabgabevorrichtung oder sogar über die wenigstens zwei Fluidabgabevorrichtungen. Dadurch, dass die erste Fluidabgabevorrichtung in der Weise ausgebildet ist, dass sie bei einem festgelegten Betriebsdruck eine größere Fluidmenge als die zweite Fluidabgabevorrichtung abgibt, kann die Einsprüheinrichtung in einem vergleichsweise engen Betriebsdruckbereich zuverlässig stark variierende Fluidvolumina homogen verteilt in den Arbeitsraum einbringen.

Ein weiterer wesentlicher Bestandteil der erfindungsgemäßen Einsprüheinrichtung ist das Leitungssystem, über das das Fluid zu der wenigstens ersten und zu der wenigsten zweiten Fluidabgabevorrichtung hingeleitet wird. Das Leitungssystem umfasst sämtliche Leitungsteile vom Fluidtank bzw. Fluideingang der Baumaschine bis hin zu der jeweiligen Fluidabgabevorrichtung. Die Aufgabe des Leitungssystems liegt zusammenfassend darin, das Fluid von einem Einspeise- bzw. Vorratsbereich bis an die Fluidabgabevorrichtung weiterzuleiten. Typische Bestandteile des Leitungssystems können beispielsweise Rohrleitungen, Schläuche, Ventile, eine oder mehrere Pumpen, Filtereinheiten, Leitungsbalken, etc., sein.

Ein wesentliches Element der erfindungsgemäßen Einsprüheinrichtung stellt ferner eine Steuereinheit dar, die zur Regelung der Fluidabgabe über die wenigstens erste und die wenigstens zweite Fluidabgabevorrichtung ausgebildet ist. Die Steuereinheit regelt die Fluidabgabe der wenigstens ersten und der wenigsten zweiten Fluidabgabevorrichtung dabei in der Weise, dass sie separat bzw. individuell die erste Fluidabgabevorrichtung und die zweite Fluidabgabevorrichtung oder beide zusammen ansteuert, wie nachstehend noch näher ausgeführt werden wird. Unter einer individuellen Ansteuerung ist insbesondere auch beispielsweise eine lediglich teilweise Aktivierung einer der wenigstens ersten oder wenigstens zweiten Fluidabgabevorrichtungen zu verstehen, je nach Ausführungsform. Die Steuereinheit regelt somit die wenigstens erste und die wenigstens zweite Fluidabgabevorrichtung unabhängig voneinander. Selbstverständlich ist es auch möglich, dass neben der wenigstens ersten und der wenigstens zweiten Fluidabgabevorrichtung weitere Fluidabgabevorrichtungen vorhanden sind, die von der Steuereinheit ebenfalls separat angesteuert werden. Die Steuereinheit kann dabei selbstregulierend ausgebildet sein. Bei dieser Ausführungsform werden vom Bediener somit Sollwerte vorgegeben. Anhand dieser Sollwerte bestimmt und regelt die Steuereinheit die erforderliche Durchflussmenge. Typische Parameter, die von der Steuereinheit dabei berücksichtigt werden können sind die gewünschte Fluidverteilung bzw. Feuchte im zu bearbeitenden Bodenmaterial, die Frästiefe, die Bodendichte, die Fahrgeschwindigkeit, etc. Wird die Frästiefe bei dieser Ausführungsform somit im laufenden Betrieb geändert, beispielsweise vergrößert, steigert die Steuerungseinheit gleichzeitig die Durchflussmenge Fluid bzw. das Volumen des in den Arbeitsraum eingebrachten Fluids pro Zeiteinheit in entsprechendem Maße, so dass trotz unterschiedlicher Frästiefen die in den Boden eingebrachte Fluidmenge pro Volumen Bodenmaterial konstant ist.

Jede Fluidabgabevorrichtung umfasst wenigstens ein Dosierelement, mit dem das Fluid unmittelbar in den Arbeitsraum abgegeben, insbesondere eingesprüht, wird. Derartige Dosierelemente können beispielsweise Löcher in einem Leitungsbalken sein, die über ein entsprechendes Ventil geöffnet und geschlossen werden können bzw. denen dosiert Fluid zugeführt werden kann. Bevorzugt handelt es sich jedoch bei den Dosierelementen um Austrittsdüsen, da über Austrittsdüsen eine besonders homogene Verteilung des Fluids im Arbeitsraum erreicht werden kann. Ein Dosierelement ist somit eine Untereinheit der Fluidabgabevorrichtung und bezieht sich allein auf dasjenige Bauteil, welches im letzten Schritt der Fluidförderung für das Einbringen des Fluids in den Arbeitsraum zuständig ist. Das Dosierelement ist mit anderen Worten das Element, über dass das Fluid die Einsprüheinrichtung in den Arbeitsraum hinein verlässt. Die Fluidabgabevorrichtung kann daneben ferner wenigstens eine Regulationselement, beispielsweise ein Ventil, umfassen, das zur Aktivierung, Deaktivierung und Regulation der Durchflussmenge von der Steuereinheit angesteuert wird.

Auch die konkrete Anordnung der Dosierelemente kann variieren. Die einzelnen Dosierelemente einer Fluidabgabevorrichtung sind vorzugsweise parallel zur Längsachse der Arbeitswalze in Axialrichtung hintereinander liegend über die gesamte Breite des Arbeitsraumes gleichmäßig verteilt angeordnet. Damit ist gewährleistet, dass der Fluideintrag in den Arbeitsraum über die gesamte Breite des Arbeitsraum möglichst gleichmäßig erfolgt. Häufig umfasst die wenigstens erste und die wenigstens zweite Fluidabgabevorrichtung mehrere Dosierelemente, insbesondere Austrittsdüsen, beispielsweise drei bis zwanzig, besonders acht bis fünfzehn und insbesondere zehn. Die konkrete Relativanordnung der wenigstens ersten Fluidabgabevorrichtung zur wenigstens zweiten Fluidabgabevorrichtung kann ebenfalls variieren. So ist es beispielsweise möglich, dass je ein Dosierelement der wenigstens ersten Fluidabgabevorrichtung in Rotationsrichtung der Arbeitswalze bzw. in Arbeitsrichtung der Baumaschine vor oder hinter einem Dosierelement, insbesondere Austrittsdüse, der wenigstens zweiten Fluidabgabevorrichtung angeordnet ist. Insbesondere für diese Anordnungsalternative ist es bevorzugt, dass die Anzahl der Dosierelemente der wenigstens ersten Fluidabgabevorrichtung und der wenigstens zweiten Fluidabgabevorrichtung gleich ist, beide Fluidabgabevorrichtungen somit beispielsweise jeweils zehn Dosierelemente, insbesondere Austrittsdüsen, umfassen. Alternativ ist es möglich, dass die Dosierelemente der wenigstens ersten und der wenigstens zweiten Fluidabgabevorrichtung alternierend in Axialrichtung der Arbeitswalze nebeneinander über die gesamte Breite des Arbeitsraums möglichst gleichmäßig verteilt angeordnet sind, insbesondere an einem gemeinsamen Teil des Leitungssystems, beispielsweise einem Leitungsbalken. Ganz besonders für diese Ausführungsform haben sich ungleiche Anzahlen von Dosierelementen von der wenigstens ersten und der wenigstens zweiten Fluidabgabvorrichtung als vorteilhaft erwiesen, um die Homogenität des Fluideintrags zu gewährleisten. So übersteigt die Anzahl der Dosierelemente der einen Fluidabgabevorrichtung die der anderen vorzugsweise um ein Dosierelement, so dass beispielsweise zu den beiden Außenseiten in Axialrichtung der Längsachse jeweils ein Dosierelement einer Fluidabgabevorrichtung vorhanden ist. Ferner bevorzugt ist eine symmetrische Anordnung der Dosierelemente. Um die Einsatzvariabilität der Einsprüheinrichtung noch zu steigern, sind die einzelnen Dosierelemente ferner bevorzugt austauschbar ausgebildet. Konkret werden dazu beispielsweise eingeschraubte Düsen verwendet, die im Bedarfsfall durch Düsen einer anderen Größe ersetzt werden können. Auch die Ausbildung des Leitungssystems zu der wenigstens ersten oder wenigstens zweiten Fluidabgabevorrichtung kann variieren. So ist es beispielsweise möglich, dass für die einzelnen Dosierelemente der wenigstens ersten und für die einzelnen Dosierelemente der wenigstens zweiten Fluidabgabevorrichtung je ein separater Leitungsabschnitt, beispielsweise ein separater Leitungsbalken, im Leitungssystem vorgesehen ist. Bevorzugt ist es jedoch, wenn die Dosierelemente der wenigstens ersten und der wenigstens zweiten Fluidabgabevorrichtung über einen gemeinsames Element, beispielsweise einen Leitungsbalken, an das Leitungssystem angeschlossen sind; beide Fluidabgabevorrichtungen geben somit dasselbe Fluid in den Arbeitsraum ab und weisen einen aneinander angrenzenden und insbesondere teilweise überlappenden Betriebsbereich hinsichtlich des Durchflussvolumens bzw. Austragsvolumens des Fluids in den Arbeitsraum pro Zeiteinheit auf.

Wie stark sich die erste Fluidabgabevorrichtung und die zweite Fluidabgabevorrichtung hinsichtlich der abgegebenen Fluidmenge bei einem festgelegten Betriebsdruck unterscheiden, hängt im Wesentlichen vom Einsatzspektrum der Baumaschine, die mit einer solchen Einsprüheinrichtung ausgerüstet ist, ab. Im praktischen Einsatz hat es sich gezeigt, dass die Dosierelemente der wenigstens ersten und der wenigsten zweiten Fluidabgabevorrichtung bevorzugt in der Weise ausgebildet sind, dass bei dem festgelegten Betriebsdruck die Durchflussmenge des Fluids durch ein Dosierelement der ersten Fluidabgabevorrichtung im Verhältnis zur Durchflussmenge des Fluids durch ein Dosierelement der zweiten Fluidabgabevorrichtung im Bereich von 1,8:1 bis 5:1, insbesondere im Bereich von 2:1 bis 3:1, liegt. Bei einem bevorzugten Ausführungsbeispiel sind somit die Austrittsdüsen der ersten Fluidabgabevorrichtung so dimensioniert, dass sie bei 1 bar Betriebsdruck ca. 25 l/min abgeben und die Austrittsdüsen der zweiten Fluidabgabevorrichtung so dimensioniert, dass sie bei dem Betriebsdruck von 1 bar ca. 10 l/min in den Arbeitsraum einsprühen. Werden die Dosierelemente der Fluidabgabevorrichtungen in diesem Verhältnis gewählt, ist sichergestellt, dass die Baumaschine insbesondere über den gesamten Bereich typischer Recycler - und Stabilisiereranwendungen eingesetzt werden kann.

Die Steuereinheit ist beispielsweise derart ausgebildet, dass sie die jeweiligen Dosierelemente, insbesondere die wenigstens zwei Dosierelemente, der ersten und der zweiten Fluidabgabevorrichtung, gemeinsam ansteuert. Wird die erste Fluidabgabevorrichtung aktiviert, wird Fluid somit durch alle Dosierelemente der ersten Fluidabgabevorrichtung in den Arbeitsraum gefördert. Entsprechendes gilt für die Dosierelemente der zweiten Fluidabgabevorrichtung. Eine besonders hohe Einsatzvielfalt wird jedoch dann ermöglicht, wenn die Steuereinheit in der Weise ausgebildet ist, dass sie die wenigstens zwei Dosierelemente der wenigstens ersten Fluidabgabevorrichtung und/oder der wenigstens zweiten Fluidabgabevorrichtung gruppiert und insbesondere individuell ansteuert. Bei einer individuellen Ansteuerung ist es somit möglich, einzelne Dosierelement der ersten bzw. zweiten Fluidabgabevorrichtung separat zu aktivieren. Dies umfasst selbstverständlich auch die Möglichkeit, gleichzeitig mehrere oder alle Dosierelemente einer Fluidabgabevorrichtung zu aktivieren bzw. zur Abgabe von Fluid in den Arbeitsraum zu nutzen. Bezogen auf den gesamten Arbeitsraum ergibt sich mit dieser Ausführungsform die Möglichkeit, lediglich in Teilbereichen des Arbeitsraums Fluid in das zu bearbeitende Bodenmaterial einzubringen. Dies kann beispielsweise im Arbeitsbetrieb dann gewünscht sein, wenn lediglich ein sich in Fahrtrichtung der Baumaschine erstreckender Teilbereich der Bearbeitungsbreite der Baumaschine mit Fluid versetzt werden soll. Für diese Art der Einsprüheinrichtung ist es jedoch erforderlich, dass jedes Dosierelement über eine entsprechende Einrichtung, beispielsweise ein Ventil, verfügt, welches von der Steuereinheit angesteuert und geregelt werden kann. Die wenigstens erste und/oder wenigstens zweite Fluidabgabevorrichtung sind daher vergleichsweise kostenintensiv in der Fertigung. Einen sinnvollen und somit auch vorteilhaften Kompromiss stellt eine Einsprüheinrichtung gemäß einer weiteren bevorzugten Ausbildung der Erfindung dar, bei der die Steuereinheit in der Weise ausgebildet ist, dass sie die Dosierelemente der wenigstens ersten Fluidabgabevorrichtung und/oder der wenigstens zweiten Fluidabgabevorrichtung gruppiert ansteuert. Jeweils beispielsweise wenigstens zwei Dosierelemente bilden dabei eine Dosierelementgruppe. Dosierelemente der wenigstens ersten und/oder der wenigstens zweiten Fluidabgabevorrichtung werden bei dieser Ausführungsform zumindest zum Teil in Gruppen im Rahmen der Fluidabgabevorrichtung angeordnet, sodass beispielsweise mit einem Ventil eine Dosierelementgruppe, insbesondere zwei Dosierelemente, aktiviert werden können. Selbstverständlich kann die Zahl der einzelnen Dosierelemente jeder Gruppe variieren und an den jeweiligen Bedarf angepasst werden.

Grundsätzlich kann die Steuereinheit in der Weise ausgelegt sein, dass sie die wenigstens erste und die wenigstens zweite Fluidabgabevorrichtung in der Weise selbsttätig steuert, dass ein festgelegtes Fluidvolumen pro Zeiteinheit in den Arbeitsraum abgegeben wird bzw. die Durchflussmenge Fluid in den Arbeitsraum konstant gehalten wird. Je nach Untergrundbeschaffenheit (insbesondere der Bodendichte), der Umgebungssituation auf der Baustelle, den Arbeitseinstellungen, wie beispielsweise Frästiefe, der Fahrgeschwindigkeit, etc., kann das gewünschte Fluidvolumen pro Zeit bzw. die Durchflussmenge Fluid pro Zeit in den Arbeitsraum stark variieren. Darüber hinaus können unterschiedliche Fluide beispielsweise unterschiedliche Viskositäten aufweisen, was die Berücksichtigung unterschiedlicher Betriebsdrücke zum Erhalt eines gewünschten Fluidstroms in den Arbeitsraum erforderlich macht. Ergänzend können weitere Parameter auftreten, die einen unmittelbaren oder mittelbaren Einfluss auf die Förderungmenge des Fluids bzw. den Fluiddurchsatz des zu bearbeitenden Bodenguts haben. Um dennoch konstante Arbeitsergebnisse zu gewährleisten, schlägt die Erfindung in einem weiteren Aspekt vor, die Steuereinheit in der Weise auszubilden, dass sie in Abhängigkeit vom Über- oder Unterschreiten eines Schwellenwertes von der wenigstens ersten Fluidabgabevorrichtung auf die wenigstens zweite Fluidabgabevorrichtung umschaltet und umgekehrt. Der wesentliche Grundgedanke dieser Ausführungsform liegt zunächst darin, dass die Steuereinheit die Austragleistung von Fluid in den Arbeitsraum anhand zumindest eines relevanten Messparameters selbsttätig steuert und in Abhängigkeit dieses Messparameters die in den Arbeitsraum eingebrachte Fluidmenge pro Zeiteinheit reguliert. Dazu ist wenigstens ein Schwellenwert in der Steuereinheit hinterlegt, dessen Überschreitung ein Umschalten von der wenigstens zweiten Fluidabgabevorrichtung auf die leistungsfähigere wenigstens erste Fluidabgabevorrichtung auslöst. Ein solcher Schwellenwert kann beispielsweise die Durchflussmenge, der Leitungsdruck, etc. sein. Selbstverständlich können auch mehrere Schwellenwerte vorhanden sein, deren Überschreiten jeweils ein Umschalten auslöst. Damit kann gewährleistet werden, dass die in den Arbeitsraum eingebrachte Fluidmenge verhältnismäßig stark variiert werden kann und der Betriebsdruck gleichzeitig in einem vergleichsweise engen Bereich gehalten wird. Wird der Schwellenwert dagegen unterschritten, reagiert die Steuereinheit in Gegenrichtung und schaltet von der wenigstens ersten Fluidabgabevorrichtung auf die wenigstens zweite Fluidabgabevorrichtung um. Die wenigstens erste Fluidabgabevorrichtung wird entsprechend deaktiviert und die wenigstens zweite Fluidabgabevorrichtung von der Steuereinheit aktiviert. Damit gelingt es, trotz einer unter Umständen drastischen Verringerung des in den Arbeitsraum pro Zeiteinheit abgegebenen Fluidvolumens den Betriebsdruck in einem nennenswerten Bereich zu halten und ein übermäßiges Absacken des Betriebsdrucks zu verhindern. Im Ergebnis ist einerseits eine gleichmäßige Verteilung des Fluids über die gesamte Fluidabgabevorrichtung gewährleistet und gleichzeitig kann effektiv beispielsweise einem Zusetzen der Dosierelemente, insbesondere Austrittsdüsen, mit Bodenmaterial der jeweiligen Fluidabgabevorrichtung entgegengewirkt werden, da auch bei niedrigem Volumenstrom das Fluid mit einem gewissen Mindestdruck aus den Dosierelementen austritt.

Selbstverständlich kann die Steuereinheit auch in der Weise ausgebildet sein, dass sie in Abhängigkeit vom Über- oder Unterschreiten eines Maximalwertes wenigstens eine der wenigstens zwei Fluidabgabevorrichtungen der wenigstens anderen Fluidabgabevorrichtung selbsttätig zuschaltet. Typischerweise geschieht dies beispielsweise dann, wenn die leistungsfähigere wenigstens erste Fluidabgabevorrichtung vom Volumen Fluid pro Zeiteinheit bzw. von der Durchflussmenge her ihr Einsprühmaximum erreicht hat. Die Förderleistung der Einsprüheinrichtung lässt sich dann gemäß dieser weiteren bevorzugten Ausführungsform zusätzlich steigern, indem die leistungsschwächere wenigstens zweite Fluidabgabevorrichtung zusätzlich zur leistungsstärkeren Fluidabgabevorrichtung aktiviert wird bzw. dieser sozusagen hinzugeschaltet wird. Dies geschieht bei dieser Ausführungsform automatisch, wenn der in der Steuereinheit hinterlegte Maximalwert eines geeigneten Steuerungsparameters und/oder die maximale Durchflussmenge überschritten wird. Dies kann beispielsweise der Leitungsdruck im Leitungssystem der Einsprüheinrichtung, die Durchflussmenge bzw. das Abgabevolumen pro Zeiteinheit in den Arbeitsraum oder ähnliches sein. Es versteht sich von selbst, dass zur Überwachung des Maximalwertes und auch des vorhergehend genannten Schwellenwertes wenigstens eine entsprechende geeignete Sensoreinrichtung als Teil der Steuereinrichtung in die Einsprüheinrichtung integriert sein muss., wie beispielsweise ein Drucksensor, der den Fluiddruck im Leitungssystem ermittelt und an die Steuereinheit übermittelt. Wird der Maximalwert unterschritten, wird zunächst die leistungsschwächere wenigstens zweite Fluidabgabevorrichtung von der Steuereinheit deaktiviert. Fällt der entsprechende Parameter weiter und unterschreitet anschließend den Schwellenwert, schaltet die Steuereinheit von der leistungsfähigeren wenigsten ersten Fluidabgabevorrichtung auf die leistungsschwächere wenigstens zweite Fluidabgabevorrichtung um.

Grundsätzlich sind eine Vielzahl von Betriebsparametern geeignet, den Schwellenwert und/oder den Maximalwert zu definieren und festzulegen. Besonders bevorzugt sind in diesem Zusammenhang die Überwachung und Zugrundelegung des Leitungsdrucks, der Durchflussmenge Fluid pro Zeiteinheit, der Frästiefe, der Bodenfeuchte, der Bodendichte und/oder der Fahrgeschwindigkeit. Selbstverständlich ist es auch möglich, Kombinationen von Parametern zur Überwachung und Steuerung der Einsprüheinrichtung heranzuziehen. Beispielsweise kann der Leitungsdruck ergänzend zur Fahrgeschwindigkeit und/oder ergänzend zur Durchflussmenge Fluid pro Zeiteinheit von einer entsprechend ausgebildeten Steuereinheit berücksichtigt werden.

Das am weitesten verbreitete eingesetzte Fluid ist Wasser. Es sind jedoch auch Anwendungen bekannt, bei denen zwischen verschiedenen Fluiden gewechselt wird. Diese Fluide weisen häufig große Unterschiede hinsichtlich ihrer spezifischen Eigenschaften, beispielsweise ihrer Viskosität, auf. In diesen Fällen ist es vorteilhaft, wenn die Steuereinheit in der Weise ausgebildet ist, dass der Schwellenwert und/oder der Maximalwert in Abhängigkeit vom jeweiligen Fluid variieren bzw. jeweils auf die spezifischen Eigenschaften des Fluids abgestimmt sind. Für jedes Fluid sind in der Steuereinheit bei dieser Ausführungsform somit individuelle Schwellenwerte und/oder Maximalwerte hinterlegt.

Durch die Verwendung wenigstens zweier bezüglich ihrer Fördermenge bei einem festgelegten Betriebsdruck bzw. Vergleichsdruck abgestuft ausgebildeter Fluidabgabevorrichtungen ist es möglich, insbesondere auch das Zusetzen von Dosierelementen, insbesondere Austrittdüsen, im Arbeitsbetrieb mit sich festsetzendem Bodenmaterial wesentlich zu reduzieren. Für den Fall, dass diesbezüglich besonders kritische Bodenmaterialen bearbeitet werden sollen, ist es weiter bevorzugt, dass eine Reinigungseinrichtung bzw. Reinigungsfunktion, insbesondere Düsenreinigungseinricnturng, zur Reinigung der wenigstens ersten und der wenigstens zweiten Fluidabgabevorrichtung vorhanden ist. Diese kann beispielsweise in der Weise ausgebildet sein, dass die Steuereinheit zur Durchführung der Reinigungsfunktion in regelmäßigen Zeitabständen einen Reinigungsimpuls durch die jeweils vorhandenen Fluidabgabevorrichtungen auslöst.

Eine weitere Fortbildung sieht ferner die Integration eines Fluidfilters in das Leitungssystem vor, insbesondere in Förderrichtung des Fluids vor und/oder hinter einer Fluidpumpe. Auf diese Weise kann besonders gut gewährleistet werden, dass das zu der wenigstens ersten und der wenigsten zweiten Fluidabgabevorrichtung geförderte Fluid frei von Verunreinigungen ist. Insgesamt können damit Ablagerungen und Verstopfungen im Leitungssystem besser vermieden werden. Selbstverständlich ist es auch möglich, mehrere Pumpen ins Leitungssystem zu integrieren, um beispielsweise mit separaten Pumpen Fluid zu der wenigstens ersten und der wenigstens zweiten Fluidabgabevorrichtung zu fördern und/oder für jedes Fluid ein eigenes Leitungssystem vorzusehen.

Die Lösung der Aufgabe gelingt ferner mit einer Baumaschine zur Bodenbearbeitung, insbesondere einem Recycler zur Wiederherstellung reparaturbedürftiger Straßenbefestigungen, einem Stabilisierer zur Stabilisierung von nicht-tragfähigen Böden und einer Fräse, insbesondere Kaltfräse, zum Abfräsen von Fahrbahn- und Bodenbelägen mit einer in der vorstehend beschriebenen Weise ausgebildeten Einsprüheinrichtung. Diese verschiedenen Baumaschinentypen stimmen in der wesentlichen Ausbildung ihres Arbeitswerkzeuges und der Anordnung dieses Arbeitswerkzeuges in der Baumaschine überein. Alle umfassen jeweils eine horizontal und quer zur Längsachse bzw. Arbeitsrichtung der Baumaschine angeordnete Arbeitswalze, die um ihre Horizontalachse rotierend zur Untergrundbearbeitung, beispielsweise zum Fräsen von Straßenbelägen, zum Stabilisieren von Erdboden oder zum Recyceln defekter Straßenbefestigung, ausgebildet ist. Der Arbeitsraum, in dem die Arbeitswalze rotierend angeordnet ist, ist zu den Seiten und nach oben im Wesentlichen geschlossen ausgebildet, beispielsweise mit einer Abdeck- bzw. Schutzhaube, sodass der Arbeitsraum lediglich zum Boden hin geöffnet ist und beispielsweise zum Durchmischen des zu bearbeitenden Bodens mit Zusatzstoffen und/oder Fluiden, etc., genutzt werden kann. Die Arbeitseinrichtung bzw. Arbeitswalze ist unmittelbar oder mittelbar an dem Maschinenrahmen der Baumaschine angeordnet. Die Baumaschine ist ferner vorzugsweise selbstfahrend ausgebildet und weist wenigstens ein Vorderrad und wenigstens zwei Hinterräder auf, die über einen geeigneten Antrieb, beispielsweise über entsprechende Hydromotoren, verfügen können. Alternativ sind auch Ausführungsformen mit entsprechenden Antriebsraupen möglich. Zur Fluidversorgung kann die Baumaschine ferner entweder wenigstens einen Fluidvorratsbehälter zum Mitführen des Fluids aufweisen oder, alternativ, über das Leitungssystem mit einem Tankfahrzeug oder ähnlichem zur Fluidversorgung der Einsprüheinrichtung verbunden sein. Die Erfindung sieht vor, die vorstehend beschriebene Einsprüheinrichtung in ein Baumaschine zur Bodenbearbeitung, insbesondere eine Baumaschine mit den vorstehenden Merkmalen, zu integrieren.

Die Lösung der Aufgabe gelingt schließlich auch mit einem Verfahren zum Betrieb einer Einsprüheinrichtung, insbesondere der Einsprüheinrichtung der vorstehend beschriebenen Baumaschine. Beim erfindungsgemäßen Verfahren erfolgt eine Regulierung der Durchflussmenge der Einsprüheinrichtung über das Ansteuern wenigstens einer ersten Fluidabgabevorrichtung und wenigstens einer zweiten Fluidabgabevorrichtung durch eine Steuereinheit, wobei die erste Fluidabgabevorrichtung in der Weise ausgebildet ist, dass sie bei einem festgelegten Betriebsdruck zur Abgabe einer größeren Fluidmenge als die zweite Fluidabgabevorrichtung ausgebildet ist. Das erfindungsgemäße Verfahren zeichnet sich somit dadurch aus, dass zur Abgabe desselben Fluids in den Arbeitsraum wenigstens zwei bezüglich ihrer jeweiligen Leistungsfähigkeit bei einem festgelegten Vergleichsbetriebsdruck gestaffelt zueinander ausgebildete Fluidabgabevorrichtungen von der Steuereinheit angesteuert und bezüglich ihrer in den Arbeitsraum abgegebenen Fluidmenge geregelt werden. Damit kann beispielsweise der Betriebsdruck im Leitungssystem der Einsprüheinrichtung in einem vergleichsweise engen Rahmen gehalten werden und gleichzeitig die in den Arbeitsraum pro Zeiteinheit abgegebene Fluidmenge breit variiert werden.

Eine Weiterbildung des erfindungsgemäßen Verfahrens sieht die Regulierung der Durchflussmenge der Einsprüheinrichtung bzw. der Abgabe des Fluidvolumens pro Zeiteinheit in den Arbeitsraum in Abhängigkeit vom Über- und/oder Unterschreiten wenigstens eines festgelegten Schwellenwertes wenigstens eines bestimmten Betriebsparameters vor. Die Steuereinheit schaltet so beispielsweise selbsttätig von der aktivierten leistungsschwächeren wenigstens zweiten Fluidabgabevorrichtung auf die leistungsfähigere wenigstens erste Fluidabgabevorrichtung um, wenn beispielsweise die Durchflussmenge des Fluids pro Zeiteinheit und/oder der Betriebsdruck im Leitungssystem den Schwellenwert überschreitet. Ein gleicher Regelvorgang kann beispielsweise ablaufen, wenn die Fahrgeschwindigkeit der Baumaschine bzw. der Leitungsdruck infolge eine Beschleunigung der Maschine einen Schwellenwert überschreitet, um den Fluideintrag pro Volumeneinheit Bodenmaterial konstant zu halten. Selbstverständlich ist es auch möglich, Kombinationen verschiedener Betriebsparameter zur Festlegung eines Schwellenwertes und zur Feststellung des aktuellen Betriebszustandes der Baumaschine in die Steuereinheit zu integrieren. So ist es beispielsweise möglich, den Schwellenwert unter Berücksichtigung des Betriebsdrucks, der Frästiefe und/oder gleichzeitig der Fahrgeschwindigkeit der Baumaschine festzulegen und die Umschaltung zwischen der wenigstens ersten Fluidabgabevorrichtung und der wenigstens zweiten Fluidabgabevorrichtung in Abhängigkeit sowohl vom Betriebsdruck im Leitungssystem und/oder der Frästiefe und oder der Fahrgeschwindigkeit der Baumaschine zu steuern.

Das Umschalten zwischen der wenigsten ersten und der wenigsten zweiten Fluidabgabevorrichtung kann grundsätzlich übergangslos erfolgen. Dies bedeutet, dass die wenigstens erste Fluidabgabevorrichtung in dem Moment deaktiviert wird, in dem die zweite Fluidabgabevorrichtung aktiviert wird und umgekehrt. Allerdings können bei diesem Umschaltverfahren vergleichsweise große Druckschwankungen im Leitungssystem auftreten. Zur Vermeidung der beim Umschalten auftretenden Druckspitzen schlägt die Erfindung daher vor, das Umschalten zwischen der wenigstens ersten und der wenigstens zweiten Fluidabgabevorrichtung überlappend auszuführen. Wird beispielsweise von der wenigstens ersten Fluidabgabevorrichtung auf die wenigstens zweite Fluidabgabevorrichtung, beispielsweise bei Verringerung der Fahrgeschwindigkeit der Baumaschine, von der Steuereinheit umgeschaltet, erfolgt bei aktivierter wenigstens erster Fluidabgabevorrichtung zunächst eine parallele Aktivierung der wenigstens zweiten Fluidabgabevorrichtung. Nach Ablauf eines festgelegten Zeitintervalls wird schließlich die wenigstens erste Fluidabgabevorrichtung deaktiviert und der Eintrag des Fluids in den Arbeitsraum allein von der wenigstens zweiten Fluidabgabevorrichtung fortgeführt. Dieser Vorgang läuft entsprechend umgekehrt ab, wenn die in den Arbeitsraum abgegebene Fluidmenge pro Zeiteinheit gesteigert werden soll. Wesentlich für diese Ausführung des erfindungsgemäßen Verfahrens ist es somit, dass beim Umschalten für ein Übergangszeitintervall die wenigstens erste und die wenigstens zweite Fluidabgabevorrichtung gleichzeitig bzw. bezüglich ihres Aktivierungszustandes zeitlich einander überlappend aktiviert sind und das Fluid innerhalb dieses Zeitintervalls gemeinsam in den Arbeitsraum abgeben. Nach Ablauf dieses Zeitintervalls erfolgt anschließend die gewünschte Deaktivierung der jeweils nicht mehr benötigten Fluidabgabevorrichtung. Auf diese Weise wird das entstehen von Druckspitzen beim Umschalten effektiv verhindert und die Druckbelastung des Leitungssystems erheblich reduziert.

Nachstehend wird die Erfindung anhand mehrerer Ausführungsbeispiele näher erläutert. Es zeigen schematisch:
- Fig. 1: Seitenansicht einer gattungsgemäßen Baumaschine;
- Fig. 2: Seitenschnittansicht in den Arbeitsraum der Baumaschine aus Fig. 1;
- Fig. 3: Aufbau einer Einsprüheinrichtung gemäß einer ersten Ausführungsform;
- Fig. 4: Aufbau einer Einsprüheinrichtung gemäß einer zweiten Ausführungsform;
- Fig. 5: Aufbau einer Einsprüheinrichtung gemäß einer dritten Ausführungsform; und
- Fig. 6: Ablaufdiagramm eines Verfahrens zur Steuerung der Einsprüheinrichtung aus Fig. 5.

Gleiche Bauteile sind in den Figuren mit gleichen Bezugszeichen angegeben.

Fig. 1 betrifft eine Baumaschine 1, konkret in Fig. 1 einen sogenannten Stabilisierer oder, je nach Anwendungsfall, einen Recycler. Die Baumaschine 1 umfasst zunächst einen Maschinenrahmen 2, ein Vorderradpaar 3 und ein Hinterradpaar 4, wobei lediglich jeweils das in Arbeitsrichtung a auf der linken Seite befindliche Rad sichtbar ist. Der Maschinenrahmen 2 weist ferner einen zweigliedrigen Aufbau auf, umfassend zwei Rahmenglieder, die mit einer Knickgelenkverbindung 5 miteinander verbunden sind. Auf Höhe der Knickgelenkverbindung 5 ist ferner eine entlang Pfeilrichtung b höhenverstellbare Fahrerkabine 6 angeordnet. Die benötigt Antriebsenergie wird mittels einer Antriebsvorrichtung 7 erhalten, die sowohl die zum Antrieb der Baumaschine 1 als auch die zum Antrieb der nachstehend noch näher erläuterten Arbeitseinrichtung benötigte Antriebsenergie zur Verfügung stellt. Die Baumaschine 1 dient zum Bearbeiten von Böden oder Fahrbahnen und weist dazu die Arbeitseinrichtung in Form einer Arbeitswalze auf (in Fig. 1 nicht sichtbar). Die Arbeitswalze ist um ihre Zylinderachse rotierbar mittelbar am Maschinenrahmen 2 der Baumaschine 1 gelagert und von einer Schutzhaube 8 umgeben, die den Raum um die Arbeitseinrichtung nach oben und zu den Seiten hin abschließt. Nach unten bzw. zum Boden 9 hin ist die Schutzhaube 8 offen ausgebildet. Die Schutzhaube 8 umschließt somit einen Arbeitsraum, in dem die Arbeitswalze gelagert ist. Die Arbeitswalze ist relativ zur Schutzhaube 8 und zum Maschinenrahmen 2 in Pfeilrichtung c höhenverstellbar und weist dazu eine entsprechende Verstell- bzw. Verschwenkvorrichtung auf. In der in Fig. 1 gezeigten Stellung ist die Arbeitswalze hochgestellt und nicht in Kontakt mit dem zu bearbeitenden Boden 9. Diese Stellung der Arbeitswalze wird beispielsweise im Transportmodus der Baumaschine eingenommen, wohingegen die Arbeitswalze im Arbeitsmodus bzw. Bodenbearbeitungsmodus nach unten abgesenkt wird und in den Boden mit der gewünschten Tiefe eintaucht. Zur Bodenbearbeitung wird die Baumaschine 1 in Pfeilrichtung a (Vorwärtsrichtung) über den Boden 9 bewegt.

Der konkrete Aufbau des von der Schutzhaube 8 glockenartig überdeckten Arbeitsraums 10 ist in der Schnittansicht durch die Schutzhaube 8 aus Fig. 1 senkrecht zur Rotationsachse der Arbeitswalze und in Arbeitsrichtung a in Fig. 2 näher dargestellt. Die Schutzhaube 8 umschließt demnach den Arbeitsraum 10 nach oben und zu den Seiten hin. Nach unten bzw. in Richtung des Fahrbahnbodens 9 ist die Haube 8 dagegen geöffnet ausgebildet, sodass die von der Haube 8 umgebene Arbeitswalze 11 in Kontakt mit dem zu bearbeitenden Boden 9 durch Absenken der Arbeitswalze 11 in Pfeilrichtung c (Fig. 1) gebracht werden kann. Die Arbeitswalze 11 ist im Inneren der Schutzhaube 8 angeordnet. Die Längsachse 12 der Arbeitswalze 11 verläuft horizontal und senkrecht zur Fertbewegungsrichtung a der Baumaschine 1. Auf der Außenseite der zylindrischen Arbeitswalze 11 ist eine Vielzahl von Zähnen 13, konkret über ein nicht näher bezeichnetes Meißelhaltersystem oder, je nach Ausführungsform, Meißel-Wechselhaltersystem, angeordnet. Die Arbeitswalze 11 rotiert um ihre Zylinderachse 12 in Pfeilrichtung d, also gegenläufig zur Fortbewegungsrichtung der Baumaschine 1. Die Arbeitswalze 11 trägt somit Bodenmaterial in der Tiefe ΔT ab, umfassend den Fahrbahnboden 9 und einen Teil der darunter liegenden Unterschicht 14 und legt diese in Fahrtrichtung a hinter der Arbeitswalze wieder ab. Der zwischen der Arbeitswalze und der Schutzhaube 8 liegende Innenraum kann als Mischraum genutzt werden.

Zum Einbringen von Fluid, insbesondere Wasser, in den von der Schutzhaube 8 nach außen abgegrenzten Arbeitsraum 10 ragen von der Außenseite eine Austrittsdüse 15 ("große" Austrittsdüse) und eine in Axialrichtung der Zylinderachse 12 davor liegende Austrittsdüse 16 ("kleine" Austrittsdüse) mit ihrer jeweiligen Fluidaustrittsöffnung in den Innenraum des Arbeitsraums 10. Beide Austrittsdüsen 15 und 16 sind über jeweils ein Regulationselement, konkret jeweils ein Ventil (nicht angegeben; nachstehend wird konkret jeweils auf Ventile eingegangen werden, wobei stattdessen auch andere geeignete Regelelemente verwendet werden können), an einen Leitungsbalken 17, der Teil eines Leitungssystems ist, angeschlossen. Es sind darüber hinaus weitere baugleiche Austrittsdüsen 15 und 16 vorhanden, die entlang der Rotationsachse einander abwechselnd in Blickrichtung hinter den beiden Austrittsdüsen 15 und 16 am Leitungsbalken 17 angeordnet sind, vorhanden. Grundsätzlich ist es zwar auch möglich, dass anstatt der Austrittsdüsen einfache Löcher im Leitungsbalken verwendet werden, Austrittsdüsen sind allerdings bevorzugt.

Das Leitungssystem umfasst ferner einen Wasservorratsbehälter, der an der Baumaschine 1 gelagert ist (in Fig. 2 nicht sichtbar), sowie eine Pumpe (in Fig. 2 ebenfalls nicht sichtbar), die das Wasser aus dem Vorratsbehälter über das Leitungssystem zu den Austrittsdüsen 15 und 16 hin fördert. Die Pumpe ist ferner in der Weise ausgebildet, dass sie das Leitungssystem 17 unter Druck setzt. Wird das jeweilige Ventil der großen Austrittsdüse 15 und/oder der kleinen Austrittsdüse 16 geöffnet, durchtritt das Fluid vom Leitungsbalken 17 kommend die Austrittsdüse 15 und/oder die Austrittsdüse 16 und gelangt dadurch in den Arbeitsraum 10.

Die Austrittsdüse 15 ist Teil einer ersten Fluidabgabevorrichtung und die Austrittsdüse 16 Teil einer zweiten Fluidabgabevorrichtung. Der grundsätzliche Aufbau der konkreten Einsprüheinrichtung aus Fig. 2 ist in verschiedenen Ausführungsformen in den Figuren 4 und 5 näher veranschaulicht. Bei der Ausführungsform aus Fig. 3 sind zwei Leitungsbalken 17.1 und 17.2 in Rotationsrichtung hintereinander angeordnet. Weitere Einzelheiten der Einsprüheinrichtung in verschiedenen Ausführungsformen werden nachstehend näher veranschaulicht.

Fig. 3 betrifft eine Einsprüheinrichtung 18a gemäß einer ersten Ausführungsform. Das Fluid, im vorliegenden Fall Wasser, wird bei der Einsprüheinrichtung 18a von einer Einleitstelle 19, bei der es sich beispielsweise um einen Tankanschluss oder einen Anschluss zu einem Tankwagen handelt, über ein Leitungssystem 20 hin zu einer ersten Fluidabgabevorrichtung 21, umfassend die großen Austrittsdüsen 15.1 bis 15.6 und das Ventil 22, und zu einer zweiten Fluidabgabevorrichtung 23, umfassend die kleinen Austrittsdüsen 16.1 bis 16.6 und das Ventil 24, geleitet. Das Leitungssystem 20 weist eine Wasserpumpe 25, einen Drucksensor 26, einen Durchflussmesser 27 sowie einen Absperrhahn 28 auf. Optional kann ferner ein Filter 29 (in Figuren 4 und 5) zwischen der Wasserpumpe 25 und dem Absperrhahn 28 in den Leitungsstrang des Leitungssystems 20 integriert sein.

Das Leitungssystem 20 umfasst ferner einen ersten Leitungsbalken 17.1 und einen zweiten Leitungsbalken 17.2. Der erste Leitungsbalken 17.1 ist über das Ventil 22 der ersten Fluidabgabevorrichtung 21 fluidisch mit dem übrigen Teil des Leitungssystems 20 verbunden. Am Leitungsbalken 17.1 sind ferner parallel die sechs großen Austrittsdüsen 15.1 bis 15.6 angeordnet. Ist das Ventil 22 geöffnet, strömt Fluid durch den dem Ventil 22 vorgelagerten Teil des Leitungssystems (angetrieben durch die Pumpe 25) durch das Ventil 22 in den Leitungsbalken 17.1 und wird von da auf die einzelnen Austrittsdüsen 15.1 bis 15.6 verteilt und tritt durch die Austrittsdüsen 15.1 bis 15.6 in den Arbeitsraum 10 aus. Die Austrittsdüsen 15.1 bis 15.6 sind somit die Dosierelemente der ersten Fluidabgabevorrichtung 21. Die zweite Fluidabgabevorrichtung 23 weist einen vergleichbaren Aufbau auf. Dort sind die kleinen Austrittsdüsen 16.1 bis 16.6 an den zweiten Leitungsbalken 17.2 angeschlossen, der mit dem übrigen Teil des Leitungssystems 20 über das Ventil 24 der zweiten Fluidabgabevorrichtung 23 in Verbindung steht. Ist das Ventil 24 geöffnet und die Pumpe 25 in Betrieb, wird Fluid durch das Leitungssystem 20 durch das Ventil 24 hindurch in den Leitungsbalken 17.2 gepumpt und verlässt diesen in den Arbeitsraum 10 durch die einzelnen Dosierelemente der zweiten Fluidabgabevorrichtung 23 bzw. durch die Austrittsdüsen 16.1 bis 16.6, die ebenfalls parallel zueinander geschaltet sind. Bei den großen Austrittsdüsen 15.1 bis 15.6 handelt es sich um Austrittsdüsen, die bei 1 bar Betriebsdruck (gemessen mit dem Drucksensor 26 im Leitungssystem 20) pro Düse 25 l/min Fluid und bei 5 bar Betriebsdruck 60 l/min Fluid in den Arbeitsraum pro Düse abgeben. Die kleinen Düsen 16.1 bis 16.6 sind dagegen in der Weise ausgebildet, dass sie pro Düse bei einem Betriebsdruck von 1 bar 10 l/min Fluid und beim Betriebsdruck von 5 bar 25 l/min in den Arbeitsraum abgeben. Die großen und die kleinen Austrittsdüsen 15.1 bis 16.6 sind somit derart in Relation ausgewählt, dass sich ihre jeweiligen Austrittsvolumina bei einem bestimmten Betriebsdruck von 1 bis 5 bar nahezu überlappungsfrei ergänzen.

Ein weiteres wesentliches Element der Einsprüheinrichtung 18 ist eine Steuereinheit 30a. Diese ist, wie durch die gestrichelten und gepunkteten Linien verdeutlicht, mit der Pumpe 25, dem Drucksensor 26, dem Durchflussmesser 27, dem Absperrhahn 28, dem Ventil 22 der ersten Fluidabgabevorrichtung 21 und dem Ventil 24 der zweiten Fluidabgabevorrichtung 23 verbunden. Die Steuereinheit 30 ist in der Weise ausgebildet, dass sie die Fördermenge des Fluids durch die Einsprüheinrichtung 18 bzw. die erste Fluidabgabevorrichtung 21 und die zweite Fluidabgabevorrichtung 23 in den Arbeitsraum 10 reguliert und steuert. Die Steuereinheit 30 ist ferner in der Weise ausgebildet, dass sie ein Eingabefeld umfasst, über das ein Bediener Sollwerte, Fluideigenschaften, Bodeneigenschaften, etc., bzw. allgemein für den Bearbeitungsvorgang relevante Parameter eingeben kann. Die Grundidee der Erfindung besteht nun darin, die Einsprüheinrichtung 18 in der Weise auszubilden, dass sie wenigstens zwei Fluidabgabevorrichtungen (vorliegend die erste Fluidabgabevorrichtung 21 und die zweite Fluidabgabevorrichtung 23) mit in Bezug auf die Durchflussmenge Fluid pro Zeiteinheit unterschiedlichem Leistungsvermögen bei einem festgelegten Betriebsdruck bzw. Vergleichsdruck aufweist und diese abgestimmt aufeinander zu steuern. Ist das Einbringen großer Fluidmengen in den Arbeitsraum 10 gewünscht, öffnet die Steuereinheit 30 das Ventil 22 der ersten Fluidabgabevorrichtung 21, sodass im vorliegenden Fall bei einem Betriebsdruck von beispielsweise 1 bar in dem Leitungssystem 20 pro Düse 25 l/min Fluid in den Arbeitsraum 10 austreten. Ist dagegen eine geringere Fluidmenge erwünscht, schließt die Steuereinheit 30 das Ventil 22 der ersten Fluidabgabevorrichtung 21, wodurch der Fluideintrag in den Arbeitsraum 10 durch die großen Austrittsdüsen 15.1 bis 15.6 abgeschaltet wird. Die Steuereinheit 30 öffnet dagegen das Ventil 24 der zweiten Fluidabgabevorrichtung 23, sodass das Fluid durch die kleinen Austrittsdüsen 16.1 bis 16.3 in den Arbeitsraum 10 austritt. Liegt der Betriebsdruck bei 1 bar, werden in diesem Fall 10 l/min pro Düse in den Arbeitsraum eingetragen. Wird der Betriebsdruck erhöht, beispielsweise weil die Frästiefe vergrößert wird und/oder die Arbeitsgeschwindigkeit der Baumaschine gesteigert wird, schaltet die Steuereinheit schließlich beim Erreichen des Schwellenwertes von 5 bar von der zweiten Fluidabgabevorrichtung 23 mit kleinen Düsen auf die erste Fluidabgabevorrichtung 21 mit großen Düsen um und senkt dabei den Betriebsdruck entsprechend, vorliegend konkret zunächst auf 1 bar.

Insgesamt kann die Steuereinheit 30a den Regelvorgang zur Steuerung der Einsprüheinrichtung 18 somit unter Berücksichtigung von Messparametern, im konkreten Beispiel beispielsweise der Frästiefe und/oder der Fahrgeschwindigkeit der Baumaschine, anpassen. So kann die Steuereinheit 30 beispielsweise die Frästiefe und/oder Fahrgeschwindigkeit der Baumaschine bzw. die Bearbeitungsgeschwindigkeit über geeignete Sensoren erfassen und den Fluidaustrag bzw. die Durchflussmenge Fluid pro Zeiteinheit durch eine Regulation der Pumpe 25 und/oder der Ventile 22 und 24 der ersten Fluidabgabevorrichtung 21 bzw. der zweiten Fluidabgabevorrichtung 23 an die Fahrgeschwindigkeit der Baumaschine anpassen. Andere Messparameter können beispielsweise der Betriebsdruck des Fluids im Leitungssystem 20, die anliegende Leistung der Pumpe 25, etc., sein.

Um die maximale Durchflussmenge pro Zeiteinheit der Einsprüheinrichtung 18 zu erhalten, ist es selbstverständlich auch möglich, dass die Steuereinheit sowohl die erste Fluidabgabevorrichtung 21 als auch die zweite Fluidabgabevorrichtung 23 aktiviert, so dass Fluid gleichzeitig durch die Austrittsdüsen 15.1 bis 15.6 und 16.1 bis 16.6 in den Arbeitsraum 10 austreten kann.

Grundsätzlich ist es mit Hilfe der Steuereinheit 30a und der Einsprüheinrichtung 18a aus Fig. 3 somit möglich, bei vergleichsweise geringen Druckschwankungen im Betriebsdruck (vorliegend beispielsweise zwischen 1 bar und 5 bar) die Durchflussmenge des Fluids über einen großen Bereich (vorliegend zwischen 10 l/min bei einem 1 bar Betriebsdruck und aktivierter zweiter Fluidabgabevorrichtung 23 und deaktivierter erster Fluidabgabevorrichtung 21 bis hin zu 85 l/min bei 5 bar und aktivierter erster Fluidabgabevorrichtung 21 und gleichzeitig aktivierter zweiter Fluidabgabevorrichtung 23) einen breiten Bereich gewünschter Fördervolumina abzudecken. Da auf diese Weise ferner extreme Druckbereiche im Leitungssystem zumindest im Regelbetrieb ausgeschlossen werden können, ist beispielsweise gewährleistet, dass stets eine gleichmäßig Fluidmenge aus jeder Austrittsdüse 15.1 bis 15.6 bzw. je nach Aktivierungszustand, 16.1 bis 16.6 in den Arbeitsraum 10 austritt. Gleichzeitig kann ein gewisser Mindestdruck an den Austrittsdüsen 15.1 bis 15.6 bis 16.1 bis 16.6 im Betrieb über einen breiten Bereich gewährleistet werden, wodurch einem Zusetzen der entsprechenden Austrittsdüsen durch Bodenmaterial effektiv entgegengewirkt werden kann.

Ein weiteres Ausführungsbeispiel einer Einsprühvorrichtung 18b ist in Fig. 4 veranschaulicht. Hinsichtlich des grundsätzlichen Aufbaus des Leitungssystems 20 und der als Austrittsdüsen 15.1 bis 15.6 und 16.1 bis 16.6 ausgebildeten Dosierelemente wird auf die Ausführungen zum vorhergehenden Ausführungsbeispiel Bezug genommen. Die zweite Fluidabgabevorrichtung umfasst ein zusätzliches Dosierelement 16.7, weist somit die Anzahl der Dosierelemente der ersten Fluidabgabevorrichtung +1 auf.

Der wesentliche Unterschied der Einsprüheinrichtung 18b gegenüber der Einsprüheinrichtung 18a liegt in der Steuerung der großen Austrittsdüsen 15.1 bis 15.6 und der kleinen Austrittsdüsen 16.1 bis 16.7. Im Gegensatz zum vorhergehenden Ausführungsbeispiel erfolgt die Ansteuerung der einzelnen Austrittsdüsen vorliegend individuell und getrennt voneinander, d.h. einzeln, von der Steuereinheit 30b. Jedes der Dosierelemente bzw. Austrittsdüsen 15.1 bis 15.6 und 16.1 bis 16.7 weist dazu jeweils ein geeignetes Ventil auf, welches von der Steuereinheit 30b gesteuert und geregelt, beispielsweise geöffnet und geschlossen, werden kann. Die einzelnen Ventile sind aus Übersichtlichkeitsgründen in Fig. 4 nicht extra angegeben und dort grafisch jeweils Teil der entsprechenden Austrittsdüse 15.1 bis 15.6 und 16.1 bis 16.7. Die erste Fluidabgabevorrichtung 21 umfasst demnach die Gesamtheit der einzelnen großen Dosierelemente bzw. der Austrittsdüsen 15.1 bis 15.6 inklusive ihrer von der Steuereinheit separat angesteuerten Ventile. Die zweite Fluidabgabevorrichtung 23 bezeichnet dagegen die Gesamtheit der kleinen Dosierelemente bzw. der Austrittsdüsen 16.1 bis 16.7 inklusive der in Fig. 4 ebenfalls nicht extra angegebenen und durch die Steuereinheit 30b angesteuerten Ventile.

Eine weitere Besonderheit der Einsprüheinrichtung 18b liegt darin, dass sowohl die Dosierelemente der ersten Fluidabgabevorrichtung 21 (Austrittsdüsen 15.1 bis 15.6) als auch die Dosierelemente der zweiten Fluidabgabevorrichtung 23 (Dosierelemente 16.1 bis 16.7) gemeinsam an dem Leitungsbalken 17 angeordnet sind. Damit ist der Platzbedarf in Rotationsrichtung der Arbeitswalze im Arbeitsraum 10 in der Schutzhaube der Einsprüheinrichtung 18b beispielsweise wesentlich geringer als der Platzbedarf der Einsprüheinrichtung 18a mit den beiden in Rotationsrichtung d der Arbeitswalze hintereinander liegenden Leitungsbalken 17.1 und 17.2.

Wesentlich bei der Einsprüheinrichtung 18b ist ferner, dass einzelne Dosierelemente der ersten Fluidabgabevorrichtung 21 alternierend zu den Dosierelementen der zweiten Fluidabgabevorrichtung 23 über die gesamte Breite der Schutzhaube verteilt und in Axialrichtung der Rotationsachse 12 auf einer Linie liegend angeordnet sind. Die großen Austrittsdüsen 15.1 bis 15.6 wechseln sich somit mit den kleinen Austrittsdüsen 16.1 bis 16.7 in Axialrichtung 12 bzw. quer zur Arbeitsrichtung der Baumaschine in gleichmäßigen Abständen zueinander ab. Sind somit alle großen Austrittsdüsen 15.1 bis 15.6 bzw. alle kleinen Austrittsdüsen 16.1 bis 16.6 oder sogar sämtliche Austrittsdüsen 15.1 bis 15.6 und 16.1 bis 16.6 aktiviert bzw. werden vom Fluid durchströmt, verteilt sich das Fluid über die gesamte Breite des Arbeitsraums 10 gleichmäßig. Andererseits ermöglicht die individuelle Ansteuerung einzelner Austrittsdüsen die selektive Aktivierung einer Untergruppe der Austrittsdüsen 15.1 bis 15.6 der ersten Fluidabgabevorrichtung 21 und/oder der Austrittsdüsen 16.1 bis 16.6 der zweiten Fluidabgabevorrichtung 23. Damit ist es möglich, dass nur über einen Teil der gesamten Arbeitsbreite der Arbeitswalze 11 Fluid in den Arbeitsraum 10 eingebracht wird. Bezogen auf die gesamte Arbeitsbreite wird somit nur ein Teilstreifen im Arbeitsbetrieb mit Fluid versetzt. Insgesamt erlaubt die Einsprüheinrichtung 18B daher ein äußerst selektives und individualisiertes Versetzen des zu bearbeitenden Bodens mit dem Fluid. Wichtig ist ferner, dass zu den beiden Außenseiten des Leitungsbalkens 17 bzw. in Axialrichtung der Arbeitsraums (diejenige Richtung, in die sich die Längsachse 12 der Arbeitswalze im Arbeitsraum erstreckt) gleichartige Dosierelemente 16.6 und 16.7 angeordnet sind. Auch dieses Merkmal trägt zur homogenen Verteilung des Fluids im Arbeitsraum bei.

Ein weiterer Unterschied liegt schließlich in der Anordnung eines Filters 29 im Leitungssystem 20. Der Filter 29 ist dabei in Strömungsrichtung des Fluids hinter der Pumpe 25 bzw. zwischen der Pumpe 25 und dem Leitungsbalken 17 bzw. der Verzweigung des Leitungssystems vor dem Leitungsbalken 17 angeordnet.

Ein weiteres Ausführungsbeispiel einer Einsprüheinrichtung 18c ist in Fig. 5 angegeben, die einen sich in der Praxis besonders bewährten Kompromiss zwischen der Einsprüheinrichtung 18a und 18b darstellt.

Die grundsätzliche Anordnung der einzelnen Bestandteile der Einsprüheinrichtung 18c entspricht der Einsprüheinrichtung 18b (wobei das außenstehende Dosierelement 16.7 bei der Einsprüheinrichtung aus Fig. 18c fehlt). Der wesentliche Unterschied liegt darin, dass die Dosierelemente 15.1 bis 16.6 gruppiert, konkret paarweise gruppiert, verschaltet und von der Steuereinheit 30c angesteuert werden. So bilden beispielsweise die beiden Austrittsdüsen 15.1 und 15.2 die Dosierelementgruppe G1, die Austrittsdüsen 15.3 und 15.4 die Dosierelementgruppe G2 und die Austrittsdüsen 15.5 und 15.6 die Dosierelementgruppe G3. Die Dosierelementgruppen G1 bis G3 (inklusive der ebenfalls nicht dargestellten jeder Austrittsdüse 15.1 bis 15.6 vorgeschalteten Ventile) bilden insgesamt die erste Fluidabgabevorrichtung 21. Auch die Dosierelemente der zweiten Fluidabgabevorrichtung 23 sind paarweise gruppiert angeordnet. Die Austrittsdüsen 16.1 und 16.2 bilden die Dosierelementgruppe K1, die Austrittsdüsen 16.3 und 16.4 die Dosierelementgruppe K2 und die Austrittsdüsen 16.5 und 16.6 die Dosierelementgruppe K3. Die Steuereinheit 30c kann nun den Betriebszustand jeder einzelnen Gruppe G1, G2, G3, K1, K2 und K3 individuell steuern und regeln (in Fig. 5 durch die in unterschiedlicher Dicke angegebenen punktierten und gestrichelten Schaltverbindungen zwischen der Steuereinheit 30c und den einzelnen Dosierelementen 15.1 bis 16.6 angedeutet). Somit ist es auch mit der Einsprüheinrichtung 18c möglich, einzelne Segmente der ersten Fluidabgabevorrichtung 21 und/oder der zweiten Fluidabgabevorrichtung 23 individuell und unabhängig voneinander hinsichtlich Betriebszustand und Durchflussmenge zu steuern. Gleichzeitig kann die Verschaltung der Steuereinheit 30c mit den jeweiligen Fluidabgabevorrichtungen 21 und 23 vereinfacht werden, da nicht jedes Dosierelement über eine einzelne und individuelle Signalverbindung mit der Steuereinheit 30c in Kontakt stehen muss, sondern lediglich jeweils die Dosierelementgruppen G1 bis G3 und K1 bis K3.

Fig. 6 verdeutlicht die Funktionsweise des Steuerverfahrens der Gruppen G1 bis G3 und K1 bis K3 der Einsprüheinrichtung 18c aus Fig. 5. In ihren grundsätzlichen Prinzipien kann dieses Steuerungsverfahren auch in sinnvollem Maße auf die beiden Einsprüheinrichtungen 18a und 18b angewendet werden. Fig. 6a) betrifft dabei die Erhöhung des in dem Arbeitsraum 10 von der Einsprüheinrichtung 18 Fluidvolumens pro Zeit (V/t) (V1 <V2). Der Zeitstrahl ist nach unten gerichtet und mit t gekennzeichnet. Rechts neben dem V/t-Diagramm sind die Dosierelementgruppen G1 bis G3 der ersten Fluidabgabevorrichtung 21 und K1 bis K3 der zweiten Fluidabgabevorrichtung 23 angegeben. Ist ein Balken vorhanden, ist die jeweilige Dosierelementgruppe G1 bis G3 und K1 bis K3 aktiviert bzw. wird von Fluid durchströmt bzw. gibt Fluid in den Arbeitsraum ab. Ist zu einem bestimmten Zeitpunkt kein Balken unter der entsprechenden Dosierelementgruppe vorhanden, ist die jeweilige Dosierelementgruppe deaktiviert bzw. geschlossen bzw. gibt kein Fluid in den Arbeitsraum ab. Die Steuerung der Aktivierungszustände erfolgt über die Steuereinheit 30c.

Fig. 6a verdeutlicht im linken Diagramm, dass zum Zeitpunkt t1 die Durchflussmenge des pro Zeiteinheit in den Arbeitsraum abzugebenden Fluidvolumens vom Volumen V₁ hin zum Volumen V₂ durch Steuerungsmaßnahmen der Steuereinheit 30c vergrößert wird. Vom Zeitpunkt t₁ bis zum Zeitpunkt t₂ wird der entsprechende Volumenstrom von V₁ zu V₂ gesteigert. Zum Zeitpunkt t₃, der zwischen dem Zeitpunkt t₁ und t₂ liegt, wird ein vorher festgelegter Schwellenwert S_{w} überschritten. Die Steuereinheit 30c registriert dieses Überschreiten und wechselt von den kleinen Austrittsdüsen bzw. den Dosierelementgruppen K1 bis K3 hin zu den großen Austrittsdüsen bzw. den Dosierelementgruppen G1 bis G3. Die Steuereinheit schaltet beim Überschreiten des Schwellenwertes S_{w} somit zwischen der zweiten Fluidabgabevorrichtung 23 und der ersten Fluidabgabevorrichtung 21 um. Wesentlich an diesem Schritt ist, dass dieses Umschalten nicht ad hoc zum Zeitpunkt t₃ erfolgt, sondern sich über einen Zeitraum tᵤ, der mit dem Überschreiten des Schwettenwertes S_{w} beginnt, erstreckt. Über die Zeitspanne Δtᵤ sind sowohl die ursprünglich aktivierte noch nicht abgeschaltete zweite Fluidabgabevorrichtung 23 und die von der Steuereinheit neu aktivierte erste Fluidabgabevorrichtung 21 gemeinsam bzw. überlappend aktiviert. Erst nach Ablauf des Zeitfensters Δtᵤ schaltet die Steuereinheit die zweite Fluidabgabevorrichtung 23 ab. Wird die zu dosierende Fluidmenge dagegen im Arbeitsbetrieb gesenkt, erfolgt der in Fig. 6a angegebene Verfahrensablauf in umgekehrter Reihenfolge. Dadurch, dass sich beim Umschalten zwischen den beiden Fluidabgabevorrichtungen 21 und 23 ein Überlappungsbereich befindet, kann das Entstehen von Druckspitzen im Leitungssystem 20 beim Umschalten der Fluidabgabevorrichtungen 21 und 23 vermieden oder zumindest wesentlich vermindert werden.

Die Einsprüheinrichtung 18c aus Fig. 5 erlaubt ferner die individuelle Ansteuerung jeweils zweier als Gruppe G1, G2, G3, K1, K2 oder K3 schaltungstechnisch zusammengefasster Dosierelementpaare bzw. Austrittsdüsenpaare. Dies soll in Fig. 6a durch die schwarz eingefärbten Bahnen der Gruppen G1 und K1 veranschaulicht werden. Neben der gemeinsamen Aktivierung mit den jeweils zusätzlichen beiden in grau eingefärbten Gruppen ist somit beispielsweise auch die alleinige Aktivierung und Umschaltung zwischen den Gruppen K1 und G1 möglich.

Fig. 6b schließlich verdeutlicht die Steuerung der Einsprüheinrichtung 18c durch die Steuereinheit 30c aus Fig. 5 unter Berücksichtigung der Fahrgeschwindigkeit v einer entsprechend ausgerüsteten Baumaschine. Die Fahrgeschwindigkeit ist hierbei lediglich ein Beispiel zur Veranschaulichung der grundsätzlichen Funktionsweise. Alternativ oder ergänzend können auch die Frästiefe, sich ändernde Bodeneigenschaften, die Durchflussmenge, etc., zur Regulation herangezogen werden, um eine kontinuierliche Verteilung von Fluid in zu bearbeitenden Bodenmaterial zu gewährleisten. Im linken Graphen gemäß Fig. 6b ist somit die Geschwindigkeit v bzw. der Geschwindigkeitsverlauf der Baumaschine wiedergegeben.

Zum Zeitpunkt t₁ beschleunigt die Maschine und überschreitet dabei den Schwellenwert S_{w}. Die Steuereinheit 30c löst, vergleichbar mit dem Vorgang aus Fig. 6a, die Umschaltung von der Dosierelementgruppe der zweiten Fluidabgabevorrichtung 23 K1 bis K3 auf die Dosierelementgruppen G1 bis G3 der ersten Fluidabgabevorrichtung 21 aus, um auch bei erhöhter Arbeitsgeschwindigkeit den gewünschten Fluideintrag in das zu bearbeitende Bodenmaterial zu ermöglichen. Aus Übersichtlichkeitsgründen ist in Fig. 6b]) der Verlauf der Volumenstroms nicht näher angegeben. Dieser verläuft letztendlich allerdings parallel zur Entwicklung der Fahrgeschwindigkeit. Mit steigender Fahrtgeschwindigkeit nimmt somit die von der Einsprüheinrichtung 18c in den Arbeitsraum abgegebene Fluidmenge zu und umgekehrt. Damit ist gewährleistet, dass pro Streckenabschnitt auch bei unterschiedlichen Fahrgeschwindigkeiten eine konstante Fluidmenge in das zu bearbeitende Bodenmaterial eingebracht wird.

Zum Zeitpunkt t₄ schließlich beschleunigt die Baumaschine bis zum Zeitpunkt t₅ und überschreitet dabei zum Zeitpunkt t₆ den Maximalwert M_{w}. Der Maximalwert orientiert sich an der maximalen Ausgabemenge des Fluids in den Arbeitsraum mit Hilfe der leistungsfähigeren Fluidabgabevorrichtung 21. Um dennoch auch bei maximaler Fahrtgeschwindigkeit im Arbeitsbetrieb eine ausreichende Versorgung des Arbeitraums mit Fluid zu gewährleisten, schaltet die Steuereinheit beim Überschreiten des Maximalwertes M_{w} ergänzend zur ersten Fluidabgabevorrichtung 21 die Dosierelementgruppen K1 bis K3 der zweiten Fluidabgabevorrichtung 23 hinzu, sodass danach beide Fluidabgabevorrichtungen 21 und 23 parallel betrieben werden. Wird die Arbeitsgeschwindigkeit der Baumaschine anschließend zum Zeitpunkt t₇ bis zum Zeitpunkt t₈ gesenkt, sinkt die Fahrgeschwindigkeit zunächst unter den Maximalwert M_{w} zum Zeitpunkt t₉ und unter den Schwellenwert S_{w} zum Zeitpunkt t₁₀. Beim Unterschreiten des Maximalwertes M_{w} inaktiviert die Steuereinheit zunächst die Fluidabgabe der Dosierelementgruppen K1 bis K3 der zweiten Fluidabgabevorrichtung 23. Beim Unterschreiten des Schwellenwertes schaltet die Steuereinheit von den Dosierelementgruppen G1 bis G3 der ersten Fluidabgabevorrichtung 21 um auf die Dosierelementgruppen K1 bis K3 der zweiten Fluidabgabevorrichtung, wobei hier zur Verhinderung von Druckspitzen im Leitungssystem das Umschalten überlappend über das Zeitintervall Δtᵤ erfolgt.

Selbstverständlich kann auch eine an die Fahrgeschwindigkeit angepasste Steuerung der Einsprüheinrichtung 18c selektiv mit einer oder zwei Dosierelementgruppen der ersten Fluidabgabevorrichtung 21 und/oder der zweiten Fluidabgabevorrichtung 23 erfolgen. Dies ist in Fig. 6b durch die jeweils mittlere Dosierelementgruppe G2 und K2, die jeweils schwarz eingefärbt sind, veranschaulicht.

Weder in Fig. 6a) noch in Fig. 6b) sind dagegen weitere Regulationsprozesse angegeben, die von der Steuereinheit 30c kontrolliert und geregelt werden. Dies betrifft beispielsweise die Regulation der Pumpleistung, die Pumpendrehzahl, die Kontrolle des Leitungsdrucks, etc.

## Patentansprüche

1. Einsprüheinrichtung (18a, b, c) zum Einbringen eines Fluids in einen Arbeitsraum (10) einer Arbeitswalze (11) einer Baumaschine (1) zum Bearbeiten von Böden (9) oder Fahrbahnen, umfassend
- ein Leitungssystem (20), über dass Fluid zu einer wenigstens ersten (21) und zu einer wenigstens zweiten (23) Fluidabgabeeinrichtung hingeleitet wird,
- und eine Steuereinheit (30a, b, c), die zur Regelung der Fluidabgabe über die wenigstens erste (21) und die wenigstens zweite (23) Fluidabgabeeinrichtung ausgebildet ist
**dadurch gekennzeichnet,**
**dass** über die wenigstens erste (21) und die wenigstens zweite (23) Fluidabgabeeinrichtung jeweils das Fluid in den Arbeitsraum (10) einbringbar ist, und dass die erste Fluidabgabeeinrichtung (21) zur Abgabe einer größeren Fluidmenge als die zweite Fluidabgabeeinrichtung (23) bei einem festgelegten Betriebsdruck ausgebildet ist, so dass pro Zeiteinheit über die wenigstens erste Fluidabgabeeinrichtung (21) ein größeres Fluidvolumen in den Arbeitsraum abgegeben wird als über die wenigstens zweite Fluidabgabeeinrichtung (23), und wobei die Steuereinheit (30a, b, c) in der Weise ausgebildet ist, dass sie die wenigstens erste Fluidabgabeeinrichtung (21) und die wenigstens zweite Fluidabgabeeinrichtung (23) unabhängig voneinander regelt.

2. Einsprüheinrichtung (18a, b, c) gemäß Anspruch 1,
**dadurch gekennzeichnet,**
**dass** die wenigstens erste (21) und die wenigstens zweite (23) Fluidabgabeeinrichtung jeweils wenigstens zwei Dosierelemente, insbesondere Austrittsdüsen (15.1 bis 15.6, 16.1 bis 16.7), umfasst.

3. Einsprüheinrichtung (18a, b, c) gemäß Anspruch 2,
**dadurch gekennzeichnet,**
**dass** die Dosierelemente (15.1 bis 15.6, 16.1 bis 16.7) der wenigstens ersten (21) und der wenigstens zweiten (23) Fluidabgabeeinrichtung in der Weise ausgebildet sind, dass bei dem festgelegten Betriebsdruck die Durchflussmenge des Fluids durch ein Dosierelement (15.1 bis 15.6) der ersten Fluidabgabeeinrichtung (21) im Verhältnis zur Durchflussmenge des Fluids durch ein Dosierelement (16.1 bis 16.6) der zweiten Fluidabgabeeinrichtung (23) im Bereich von 1,8:1 bis 5:1, insbesondere im Bereich von 2:1 bis 3:1, liegt.

4. Einsprüheinrichtung (18b) gemäß einem der Ansprüche 2 oder 3,
**dadurch gekennzeichnet,**
**dass** die Steuereinheit (30b) in der Weise ausgebildet ist, dass sie die wenigstens zwei Dosierelemente (15.1 bis 15.6, 16.1 bis 16.7) der wenigstens ersten Fluidabgabeeinrichtung (21) und/oder der wenigstens zweiten Fluidabgabeeinrichtung (23) individuell ansteuert.

5. Einsprüheinrichtung (18c) gemäß einem der Ansprüche 2 bis 3,
**dadurch gekennzeichnet,**
**dass** die Steuereinheit (30c) in der Weise ausgebildet ist, dass sie die Dosierelemente (15.1 bis 15.6, 16.1 bis 16.7) der wenigstens ersten Fluidabgabeeinrichtung (21) und/oder der wenigstens zweiten Fluidabgabeeinrichtung (23) gruppiert ansteuert.

6. Einsprüheinrichtung (18a, b, c) gemäß einem der vorhergehenden Ansprüche,
**dadurch gekennzeichnet,**
**dass** die Steuereinheit (30a, b, c) in der Weise ausgebildet ist, dass sie in Abhängigkeit vom Über- oder Unterschreiten eines Schwellenwertes (Sw) von der wenigstens ersten Fluidabgabeeinrichtung (21) auf die wenigstens zweite Fluidabgabeeinrichtung (23) umschaltet oder umgekehrt.

7. Einsprüheinrichtung (18a, b, c) gemäß einem der vorhergehenden Ansprüche,
**dadurch gekennzeichnet,**
**dass** die Steuereinheit (30a, b, c) in der Weise ausgebildet ist, dass sie beim Über- oder Unterschreiten eines Maximalwertes (Mw) wenigstens eine der wenigstens zwei Fluidabgabeeinrichtungen (21, 23) der wenigstens anderen Fluidabgabeeirtrichtung (21, 23) zuschaltet oder eine der wenigstens zwei Fluidabgabeinrichtung (21, 23) abschaltet.

8. Einsprüheinrichtung (18a, b, c) gemäß einem der Ansprüche 6 oder 7,
**dadurch gekennzeichnet,**
**dass** der Schwellenwert (Sw) oder der Maximalwert (Mw) ein Leitungsdruck, eine Frästiefe, eine Fahrgeschwindigkeit und/oder eine Durchflussmenge ist.

9. Einsprüheinrichtung (18a, b, c) gemäß einem der Ansprüche 6 bis 8,
**dadurch gekennzeichnet,**
**dass** die Steuereinheit (30a, b, c) in der Weise ausgebildet ist, dass der Schwellenwert (Sw) oder der Maximalwert (Mw) in Abhängigkeit vom Fluid variieren.

10. Einsprüheinrichtung (18a, b, c) gemäß einem der vorhergehenden Ansprüche,
**dadurch gekennzeichnet,**
**dass** eine Reinigungseinrichtung, insbesondere Düsenreinigungseinrichtung, zur Reinigung der wenigstens ersten und der wenigstens zweiten Fluidabgabevorrichtung (21, 23) vorhanden ist.

11. Einsprüheinrichtung (18a, b, c) gemäß einem der vorhergehenden Ansprüche,
**dadurch gekennzeichnet,**
**dass** das Leitungssystem (20) einen Fluidfilter (29), insbesondere vor oder hinter einer Fluidpumpe (19), umfasst.

12. Baumaschine (1) zur Bodenbearbeitung, die ein Recycler, ein Stabilisierer oder eine Kaltfräse ist, mit einer Einsprüheinrichtung (18a, b, c) gemäß einem der Ansprüche 1 bis 11.

13. Verfahren zum Betrieb einer Einsprüheinrichtung (18a, b, c) einer Baumaschine (1) gemäß Anspruch 12,
**gekennzeichnet durch**
eine Regulierung der Durchflussmenge der Einsprüheinrichtung (18a, b, c) über das Ansteuern wenigstens einer ersten Fluidabgabeinrichtung (21) und wenigstens einer zweiten Fluidabgabeinrichtung (23) **durch** eine Steuereinheit (30a, b, c), wobei die erste Fluidabgabeeinrichtung (21) in der Weise ausgebildet ist, dass sie bei einem festgelegten Betriebsdruck zur Abgabe einer größeren Fluidmenge als die zweite Fluidabgabeeinrichtung (23) ausgebildet ist, so dass pro Zeiteinheit über die wenigstens erste Fluidabgabeeinrichtung (21) ein größeres Fluidvolumen in den Arbeitsraum abgegeben wird als über die wenigstens zweite Fluidabgabeeinrichtung (23).

14. Verfahren zum Betrieb einer Einsprüheinrichtung gemäß Anspruch 13,
**dadurch gekennzeichnet,**
**dass** die Regulierung in Abhängigkeit vom Über- und/oder Unterschreiten wenigstens eines festgelegten Schwellenwertes (Sw) eines bestimmten Betriebsparameters erfolgt.

15. Verfahren zum Betrieb einer Einsprüheinrichtung gemäß einem der Ansprüche 13 oder 14,
**dadurch gekennzeichnet,**
**dass** die Regulierung in Abhängigkeit zur Fahrgeschwindigkeit einer Baumaschine, insbesondere der Baumaschine (1) gemäß Anspruch 12, in Abhängigkeit vom Leitungsdruck und/oder in Abhängigkeit von der Durchflussmenge erfolgt.

16. Verfahren zum Betrieb einer Einsprüheinrichtung gemäß einem der Ansprüche 13 bis 15,
**dadurch gekennzeichnet,**
**dass** das Umschalten zwischen der wenigstens ersten (21) und der wenigstens zweiten (23) Fluidabgabeeinrichtung überlappend erfolgt.

## Claims

1. A spraying device (18a, b, c) for introducing a fluid into a working chamber (10) of a working roller (11) of a construction machine (1) for processing the ground (9) or road surfaces, comprising
- a line system (20) via which fluid is guided to an at least first (21) and an at least second (23) fluid delivery apparatus;
- and a control unit (30a, b, c) for controlling the fluid delivery via the at least first (21) and the at least second (23) fluid delivery device,
**characterized in that**
fluid can be delivered to the working chamber (10) via the at least first (21) and the at least second (23) fluid delivery apparatus, and that the first fluid delivery apparatus (21) is implemented to deliver a larger fluid quantity than the second fluid delivery apparatus (23) at a fixed operating pressure, so that, per unit of time, the at least first fluid delivery apparatus (21) supplies a larger fluid volume to the working chamber than the at least second fluid delivery apparatus (23), and wherein the control unit (30a, b, c) is implemented in such a manner that it controls the at least first fluid delivery apparatus (21) and the at least second fluid delivery apparatus (23) independently from one another.

2. The spraying device (18a, b, c) according to claim 1,
**characterized in that**
the at least first (21) and the at least second (23) fluid delivery device each comprise at least two dosing elements, especially outlet nozzles (15.1 to 15.6, 16.1 to 16.7).

3. The spraying device (18a, b, c) according to claim 2,
**characterized in that**
the dosing elements (15.1 to 15.6, 16.1 to 16.7) of the at least first (21) and the at least second (23) fluid delivery device are arranged in the manner that at a fixed operating pressure the flow rate of the fluid through the dosing element (15.1 to 15.6) of the first fluid delivery device (21) is in the range of 1.8:1 to 5:1, especially in the range of 2:1 to 3:1, at a ratio to the flow rate of the fluid through a dosing element (16.1 to 16.6) of the second fluid delivery device (23).

4. The spraying device (18b) according to any one of claims 2 or 3,
**characterized in that**
the control unit (30b) is arranged in the manner that it individually triggers the at least two dosing elements (15.1 to 15.6, 16.1 to 16.7) of the at least first fluid delivery device (21) and/or the at least second fluid delivery device (23).

5. The spraying device (18c) according to any one of claims 2 or 3,
**characterized in that**
the control unit (30c) is arranged in the manner that it triggers the dosing elements (15.1 to 15.6, 16.1 to 16.7) of the at least first fluid delivery device (21) and/or the at least second fluid delivery device (23) in a grouped manner.

6. The spraying device (18a, b, c) according to any one of the preceding claims,
**characterized in that**
the control unit (30a, b, c) is arranged in the manner that it switches over from the at least first fluid delivery device (21) to the at least second fluid delivery device (23) depending on exceeding or falling below a threshold value (Sw).

7. The spraying device (18a, b, c) according to any one of the preceding claims,
**characterized in that**
the control unit (30a, b, c) is arranged in such a manner that, upon exceeding or falling below a maximum value (Mw), it will activate at least one of the at least two fluid delivery devices (21, 23) in addition to the at least other fluid delivery device (21, 23), or will deactivate at least one of the at least two fluid delivery devices (21, 23).

8. The spraying device (18a, b, c) according to any one of claims 6 or 7,
**characterized in that**
the threshold value (Sw) or the maximum value (Mw) is a line pressure, a milling depth, a travelling speed and/or a flow rate.

9. The spraying device (18a, b, c) according to any one of the claims 6 to 8,
**characterized in that**
the control unit (30a, b, c) is arranged in the manner that the threshold value (Sw) or the maximum value (Mw) vary depending on the fluid.

10. The spraying device (18a, b, c) according to any one of the preceding claims,
**characterized in that**
a cleaning device, especially a nozzle cleaning device, is provided for cleaning the at least first and at least second fluid delivery apparatus (21, 23).

11. The spraying device (18a, b, c) according to any one of the preceding claims,
**characterized in that**
the line system (20) comprises a fluid filter (29), especially before or after a fluid pump (19).

12. A construction machine (1) for processing the ground, especially a recycler, stabilizer or cold milling machine, comprising a spraying device (18a, b, c) according to any one of claims 1 to 11.

13. A method for operating a spraying device (18a, b, c) of a construction machine (1) according to claim 12,
**characterized in that**
it comprises control of the flow rate of the spraying device (18a, b, c) by triggering at least one first fluid delivery device (21) and at least one second fluid delivery device (23) by a control unit (30a, b, c), with the first fluid delivery device (23) being arranged in the manner that at fixed operating pressure it is arranged to supply a larger fluid quantity than the second fluid delivery device (23), so that, per unit of time, the at least first fluid delivery apparatus (21) supplies a larger fluid volume to the working chamber than the at least second fluid delivery apparatus (23).

14. The method for operating a spraying device according to claim 13,
**characterized in that**
the control occurs depending on exceeding or falling beneath at least one fixed threshold value (Sw) of a specific operating parameter.

15. The method for operating a spraying device according to any one of claims 13 or 14, **characterized in that**
the control occurs depending on the travelling speed of a construction machine, especially the construction machine (1) according to claim 12, depending on the line pressure and/or depending on the flow rate.

16. The method for operating a spraying device according to any one of claims 13 to 15,
**characterized in that**
the changeover between the at least first (21) and the at least second (23) fluid delivery device occurs in an overlapping manner.

## Revendications

1. Dispositif de pulvérisation (18a, b, c) pour introduire un fluide dans un espace de travail (10) d'un rouleau de travail (11) d'un engin de chantier (1) pour le travail de sols (9) ou de chaussées, comprenant
- un système de conduites (20) par lequel du fluide est amené à un au moins premier dispositif de distribution de fluide (21) et un au moins deuxième dispositif de distribution de fluide (23),
- et une unité de commande (30a, b, c) conçue pour réguler la distribution de fluide par l'au moins premier dispositif de distribution de fluide (21) et l'au moins deuxième (23),
**caractérisé en ce que**
le fluide peut être introduit dans l'espace de travail (10) par l'au moins premier dispositif de distribution de fluide (21) et l'au moins deuxième (23) respectivement, et **en ce que** le premier dispositif de distribution de fluide (21) est conçu pour distribuer une plus grande quantité de fluide que le deuxième dispositif de distribution de fluide (23) à une pression de service fixée, de sorte que l'au moins premier dispositif de distribution de fluide (21) délivre un plus grand volume de fluide par unité de temps dans l'espace de travail que l'au moins deuxième dispositif de distribution de fluide (23), l'unité de commande (30a, b, c) étant conçue de telle manière qu'elle régule indépendamment l'un de l'autre l'au moins premier dispositif de distribution de fluide (21) et l'au moins deuxième (23).

2. Dispositif de pulvérisation (18a, b, c) selon la revendication 1,
**caractérisé en ce que**
l'au moins premier dispositif de distribution de fluide (21) et l'au moins deuxième (23) comprennent chacun au moins deux éléments de dosage, en particulier des buses de sortie (15.1 à 15.6, 16.1 à 16.7).

3. Dispositif de pulvérisation (18a, b, c) selon la revendication 2,
**caractérisé en ce que**
les éléments de dosage (15.1 à 15.6, 16.1 à 16.7) de l'au moins premier dispositif de distribution de fluide (21) et de l'au moins deuxième (23) sont conçus de telle manière qu'à la pression de service fixée, le débit du fluide passant par un élément de dosage (15.1 à 15.6) du premier dispositif de distribution de fluide (21) se situe par rapport au débit de fluide passant par un élément de dosage (16.1 à 16.6) du deuxième dispositif de distribution de fluide (23) dans une plage de 1,8 pour 1 à 5 pour 1, en particulier dans une plage de 2 pour 1 à 3 pour 1.

4. Dispositif de pulvérisation (18b) selon l'une des revendications 2 ou 3,
**caractérisé en ce que**
l'unité de commande (30b) est conçue de manière à commander individuellement les au moins deux éléments de dosage (15.1 à 15.6, 16.1 à 16.7) de l'au moins premier dispositif de distribution de fluide (21) et/ou de l'au moins deuxième dispositif de distribution de fluide (23).

5. Dispositif de pulvérisation (18c) selon l'une des revendications 2 à 3,
**caractérisé en ce que**
l'unité de commande (30c) est conçue de manière à commander de façon groupée les éléments de dosage (15.1 à 15.6, 16.1 à 16.7) de l'au moins premier dispositif de distribution de fluide (21) et/ou de l'au moins deuxième dispositif de distribution de fluide (23).

6. Dispositif de pulvérisation (18a, b, c) selon l'une des revendications précédentes,
**caractérisé en ce que**
l'unité de commande (30a, b, c) est conçue de manière à commuter, en fonction du dépassement par défaut ou par excès d'une valeur de seuil (Sw), entre l'au moins premier dispositif de distribution de fluide (21) et l'au moins deuxième dispositif de distribution de fluide (23) ou vice versa.

7. Dispositif de pulvérisation (18a, b, c) selon l'une des revendications précédentes,
**caractérisé en ce que**
l'unité de commande (30a, b, c) est conçue pour, en cas de dépassement par excès ou par défaut d'une valeur maximale (Mw), activer au moins un des au moins deux dispositifs de distribution de fluide (21, 23) en plus de l'au moins un autre dispositif de distribution de fluide (21, 23) ou pour désactiver l'un des au moins deux dispositifs de distribution de fluide (21, 23).

8. Dispositif de pulvérisation (18a, b, c) selon l'une des revendications 6 ou 7,
**caractérisé en ce que**
la valeur de seuil (Sw) ou la valeur maximale (Mw) est une pression dans une conduite, une profondeur de fraisage, une vitesse de marche et/ou un débit.

9. Dispositif de pulvérisation (18a, b, c) selon l'une des revendications 6 à 8,
**caractérisé en ce que**
l'unité de commande (30a, b, c) est conçue de telle manière que la valeur de seuil (Sw) ou la valeur maximale (Mw) varie en fonction du fluide.

10. Dispositif de pulvérisation (18a, b, c) selon l'une des revendications précédentes,
**caractérisé en ce qu'**il est prévu
un dispositif de nettoyage, en particulier un dispositif de nettoyage des buses, pour le nettoyage des au moins premier et au moins deuxième dispositifs de distribution de fluide (21, 23).

11. Dispositif de pulvérisation (18a, b, c) selon l'une des revendications précédentes,
**caractérisé en ce que**
le système de conduites (20) comprend un filtre à fluide (29), en particulier en amont ou en aval d'une pompe à fluide (19).

12. Engin de chantier (1) pour le travail du sol, qui est une recycleuse, un stabilisateur de sol ou une fraiseuse à froid, avec un dispositif de pulvérisation (18a, b, c) selon l'une des revendications 1 à 11.

13. Procédé pour faire fonctionner un dispositif de pulvérisation (18a, b, c) d'un engin de chantier (1) selon la revendication 12,
**caractérisé en ce qu'**il comporte
une régulation du débit du dispositif de pulvérisation (18a, b, c) par l'activation d'au moins un premier dispositif de distribution de fluide (21) et d'au moins un deuxième dispositif de distribution de fluide (23) par une unité de commande (30a, b, c), le premier dispositif de distribution de fluide (21) étant conçu de manière à délivrer un plus fort débit que le deuxième dispositif de distribution de fluide (23) à une pression de service définie, de sorte que l'au moins premier dispositif de distribution de fluide (21) distribue un plus fort volume de fluide par unité de temps dans l'espace de travail que l'au moins deuxième dispositif de distribution de fluide (23).

14. Procédé pour faire fonctionner un dispositif de pulvérisation selon la revendication 13,
**caractérisé en ce que**
la régulation est réalisée en fonction du dépassement par excès et/ou par défaut d'au moins une valeur de seuil (Sw) fixée d'un paramètre de fonctionnement donné.

15. Procédé pour faire fonctionner un dispositif de pulvérisation selon l'une des revendications 13 ou 14,
**caractérisé en ce que**
la régulation est réalisée en fonction de la vitesse de marche d'un engin de chantier, en particulier de l'engin de chantier (1) selon la revendication 12, en fonction de la pression dans une conduite et/ou en fonction du débit.

16. Procédé pour faire fonctionner un dispositif de pulvérisation selon l'une des revendications 13 à 15,
**caractérisé en ce que**
la commutation entre l'au moins premier dispositif de distribution de fluide (21) et l'au moins deuxième (23) s'effectue avec un chevauchement.
